# DEMANDE DE BREVET EUROPEEN

(11) **EP 4 769 035 A1**
(43) Date de publication de la demande: **01.07.2026**
(21) Numéro de dépôt: 25223649.2
(22) Date de dépôt: 16.12.2025
(51) Int. Cl.: G04B 19/02, G04F 7/08, G04B 19/08

(54) **SYSTÈME D'AFFICHAGE DE FONCTIONS HEURE COURANTE ET CHRONOGRAPHE**

(30) Priorité: 24.12.2024 CH 14852024
(71) Demandeur: Richemont International S.A., 1752 Villars-sur-Glâne (CH)
(72) Inventeur: DONZÉ, Séverin, 2345 Les Breuleux (CH)
(74) Mandataire: LLR

(57) **Abrégé**

L'invention se rapporte à un système d'affichage pour une pièce d'horlogerie mécanique comportant un mouvement horloger pour fournir une fonction heure courante, au moins un sous-ensemble (121) couplé au mouvement horloger pour fournir une fonction chronographe permettant une même valeur temporelle d'être alternativement affichée à l'aide d'un indicateur unique pour chacune des fonctions heure courante et chronographe, ledit au moins un sous-ensemble (121) comporte un mécanisme (123) de suivi de déphasage agencé pour surveiller mécaniquement le décalage angulaire entre une roue menante du mouvement horloger et une roue menée dudit au moins un sous-ensemble (121) permettant à la roue menée, commandant le déplacement de l'indicateur unique, d'être déplacée, lors du passage de la fonction chronographe à la fonction heure courante, selon ledit décalage angulaire afin que l'indicateur unique affiche la fonction heure courante.

## Description

### DOMAINE TECHNIQUE DE L'INVENTION

La présente invention se rapporte à un système d'affichage mécanique d'une valeur horaire, telle que les secondes, les minutes ou les heures, pour une fonction heure courante et une fonction chronographe.

### ARRIÈRE-PLAN TECHNIQUE DE L'INVENTION

Habituellement, l'affichage mécanique de l'heure courante est séparé de l'affichage mécanique du chronographe. Ainsi, des cadrans secondaires ou auxiliaires et des aiguilles dédiées à la fonction chronographe sont répartis autour du centre du cadran tandis que l'heure courante est affichée avec un tour d'heures à la périphérie du cadran et d'autres aiguilles dédiées. Le cadran est donc très chargé et il peut être difficile à lire, c'est-à-dire à interpréter.

### RÉSUMÉ DE L'INVENTION

L'invention a pour but de proposer un système d'affichage conjuguant les fonctions heure courante et chronographe dont la lecture est très simplifiée.

À cet effet, l'invention a pour objet un système d'affichage pour une pièce d'horlogerie mécanique comportant un mouvement horloger mécanique agencé pour compter le temps, fonction dite heure courante, permettant d'afficher au moins une valeur temporelle à l'aide d'un indicateur, caractérisé en ce que le système d'affichage comporte au moins un sous-ensemble couplé au mouvement horloger et comportant un mécanisme de contrôle pour sélectivement mesurer une durée, fonction dite chronographe, permettant ladite même valeur temporelle d'être alternativement affichée à l'aide d'un indicateur unique pour chacune des fonctions heure courante et chronographe et en ce que ledit au moins un sous-ensemble comporte un mécanisme de suivi de déphasage agencé pour surveiller mécaniquement le décalage angulaire entre une roue menante du mouvement horloger et une roue menée dudit au moins un sous-ensemble permettant à la roue menée, commandant le déplacement de l'indicateur unique, d'être déplacée, lors du passage de la fonction chronographe à la fonction heure courante, selon ledit décalage angulaire afin que l'indicateur unique affiche la fonction heure courante.

Avantageusement selon l'invention, le système d'affichage est capable mécaniquement d'afficher avec le même indicateur une même valeur temporelle d'une fonction heure courante et d'une fonction chronographe. Ainsi, selon un fonctionnement avantageux, le système d'affichage selon l'invention est capable de passer entre une fonction heure courante affichant, par exemple à l'aide d'au moins un indicateur une valeur temporelle telle que les heures, les minutes ou les secondes, la valeur habituelle de comptage du rouage de finissage du mouvement horloger, et une fonction chronographe, avec le même indicateur, la valeur d'un comptage de la fonction chronographe obtenu avec le système d'affichage selon l'invention. Il est donc très simple de lire la valeur temporelle car elle est toujours affichée par le même indicateur que le système d'affichage soit en fonction heure courante ou en fonction chronographe.

De manière ingénieuse, le système d'affichage n'utilise pas un sous-module autonome pour obtenir une fonction chronographe mais utilise un mécanisme de suivi de déphasage entre une roue menée qui déplace l'indicateur unique (qui n'est donc pas comme habituellement une roue du rouage de finissage du mouvement horloger) et une roue menante du rouage de finissage pour déduire mécaniquement, lors de l'utilisation de la fonction chronographe, tout décalage angulaire entre la roue menée et la roue menante. Ainsi, lors du passage de la fonction chronographe à la fonction heure courante, le décalage angulaire est déchargé mécaniquement du mécanisme de suivi de déphasage dans la roue menée qui affiche à nouveau la valeur temporelle du rouage de finissage du mouvement horloger.

L'invention peut également comporter l'une ou plusieurs des caractéristiques optionnelles suivantes, prises seules ou en combinaison.

Le mécanisme de suivi de déphasage peut comporter un dispositif différentiel monté entre la roue menante et la roue menée et agencé pour mémoriser tout décalage angulaire entre la roue menante et la roue menée quand la fonction chronographe est active. Le dispositif différentiel est ainsi capable de laisser le rouage de finissage fonctionner normalement en rendant indépendant le déplacement de la roue menée en fonction chronographe. Cette dernière peut donc être arrêtée ou déplacée à la demande pour obtenir le comptage souhaité par l'indicateur unique lors de la fonction chronographe.

Le dispositif différentiel comporte un train épicycloïdal monté entre une première roue et une deuxième roue, la première roue étant reliée à la roue menée et la deuxième roue étant reliée à la roue menante, le train épicycloïdal étant agencé pour mémoriser l'angle de rotation différentiel entre la roue menante et la roue menée quand la fonction chronographe est active et restituer ce déphasage lors du passage de la fonction chronographe vers la fonction heure courante afin que l'indicateur unique affiche la fonction heure courante.

Avantageusement selon l'invention, en fonction chronographe, l'indicateur unique bien que potentiellement déphasé angulairement de la roue menante peut ainsi être déplacé lors du comptage par la roue menante appartenant directement ou indirectement au rouage de finissage. Le décalage angulaire est donc conservé mémorisé par le mécanisme de suivi de déphasage tout en obtenant le comptage de la fonction chronographe de manière transparente pour l'utilisateur. En outre, à chaque mode arrêt de la fonction chronographe, le mécanisme de suivi de déphasage surveille et incrémente mécaniquement tout décalage angulaire, sans que l'indicateur unique ne change de position. Enfin, quand l'utilisateur change de la fonction chronographe vers la fonction heure courante, le train épicycloïdal restitue mécaniquement le décalage angulaire enregistré en le transférant mécaniquement à la roue menée afin que l'indicateur unique affiche la fonction heure courante.

Le dispositif différentiel peut être contrôlé par un ensemble came - marteau commandé par le mécanisme de contrôle et agencé pour restituer le décalage angulaire mémorisé à la roue menée lorsque le marteau frappe la came afin que l'indicateur unique affiche la fonction heure courante. À la manière d'un mécanisme de réinitialisation de chronographe (mais avec une fonctionnalité différente), le marteau oblige la came (par exemple en forme de cœur) à reprendre l'orientation angulaire de la roue menante ce qui entraîne, grâce au dispositif différentiel, le transfert mécanique du décalage angulaire enregistré à la roue menée afin que l'indicateur unique affiche la fonction heure courante.

Ledit au moins un sous-ensemble peut comporter un dispositif d'immobilisation de la roue menée commandé par le mécanisme de contrôle afin que l'indicateur unique affiche une position fixe de comptage de la fonction chronographe. Dans le but d'obtenir le mode arrêt de la fonction chronographe, le dispositif d'immobilisation agit sur la roue menée pour la bloquer et incidemment induire le décalage angulaire de la roue menée par rapport à la roue menante. Ce décalage angulaire est alors immédiatement détecté et mémorisé mécaniquement par le mécanisme de suivi de déphasage.

Le dispositif d'immobilisation peut comporter au moins une butée d'immobilisation agencée pour évoluer entre une position d'immobilisation afin d'empêcher tout déplacement de la roue menée et une position d'absence d'immobilisation dans laquelle la roue menée est libre de toute contrainte du dispositif d'immobilisation. En mode arrêt de la fonction chronographe, le dispositif d'immobilisation agit directement sur la roue menée afin de rendre statique l'indicateur unique. Avantageusement selon l'invention, ladite au moins une butée d'immobilisation bistable (deux positions stables) permet simplement de déclencher (position d'absence d'immobilisation) ou d'arrêter (position d'immobilisation) le comptage de la fonction chronographe.

La roue menée peut être contrôlée par un ensemble came - marteau commandé par le mécanisme de contrôle et agencé pour déplacer à une position angulaire prédéfinie la roue menée lorsque le marteau frappe la came afin que l'indicateur unique affiche une valeur de début de comptage de la fonction chronographe. En complément du dispositif d'immobilisation, le système d'affichage peut donc, à l'activation de la fonction chronographe, placer l'indicateur unique à une position prédéterminée de début de comptage (par exemple à douze heures à l'aide de l'ensemble came - marteau) et de le maintenir immobile (à l'aide du dispositif d'immobilisation) tant que l'utilisateur n'a pas déclenché le comptage.

Ladite au moins une valeur temporelle peut être l'heure ou la minute. On peut imaginer notamment un premier sous-ensemble dédié à l'affichage des minutes à l'aide d'un premier indicateur unique et / ou un deuxième sous-ensemble dédié à l'affichage des heures à l'aide d'un deuxième indicateur unique. Bien entendu, d'autres valeurs temporelles telles que la seconde peuvent être envisagées sans sortir du cadre de l'invention.

Enfin, l'invention a également pour objet une pièce d'horlogerie caractérisée en ce qu'elle comprend le système d'affichage tel que présenté plus haut. Plus précisément, la pièce d'horlogerie peut comprendre un premier sous-ensemble dans lequel la valeur temporelle est la minute et un deuxième sous-ensemble dans lequel la valeur temporelle est l'heure.

### BRÈVE DESCRIPTION DES DESSINS

D'autres particularités et avantages de l'invention ressortiront clairement de la description qui en est faite ci-après, à titre indicatif et nullement limitatif, en référence aux dessins annexés, dans lesquels :
- la figure 1 est une vue schématique d'un exemple de pièce d'horlogerie ;
- les figures 2 et 3 sont des vues de dessus et de dessous en perspective d'un exemple de mouvement horloger avec un système d'affichage ;
- les figures 4 à 7 sont des vues d'un exemple de premier sous-ensemble des secondes du système d'affichage ;
- les figures 8 à 10 sont des vues en coupe, de dessus et de dessous d'un exemple de deuxième sous-ensemble des minutes du système d'affichage ;
- les figures 11 à 12 sont des vues de dessus et de dessous d'un exemple de troisième sous-ensemble des heures du système d'affichage ;
- les figures 13 à 14 sont des vues de dessus et de dessous d'un exemple de dispositif de sécurité du mécanisme de contrôle en position active de la fonction chronographe ;
- les figures 15 à 16 sont des vues de dessus et de dessous d'un exemple de de dispositif de sécurité du deuxième sous-ensemble ;
- les figures 17 à 18 sont des vues d'un exemple de variante du premier sous-ensemble des secondes du système d'affichage ;
- la figure 19 est une vue en perspective de dessus d'un exemple de variante de deuxième et troisième sous-ensembles du système d'affichage.

### DESCRIPTION DÉTAILLÉE D'AU MOINS UN MODE DE RÉALISATION DE L'INVENTION

Sur les différentes figures, les éléments identiques ou similaires portent les mêmes références, éventuellement additionnés d'un indice. La description de leur structure et de leur fonction n'est donc pas systématiquement reprise.

Dans tout ce qui suit, les orientations sont les orientations des figures. En particulier, les termes « supérieur », « inférieur », « gauche », « droit », « au-dessus », « en-dessous », « vers l'avant » et « vers l'arrière » s'entendent généralement par rapport au sens de représentation des figures.

Dans tout ce qui suit, les termes d'orientation s'entendent par rapport au repère orthogonal représenté sur la figure 1 et dans lequel on distingue :
- un axe longitudinal X, horizontal s'étendant de l'arrière vers l'avant ;
- un axe transversal Y, horizontal s'étendant de la gauche vers la droite ; et
- un axe vertical Z, s'étendant du bas vers le haut.

Le terme « horizontal » est défini par rapport au plan XY (direction parallèle à la section principale de la platine 3A du mouvement horloger), les termes « plan vertical » sont définis par rapport à une composante horizontale projetée selon l'axe vertical Z (direction perpendiculaire à la direction horizontale et parallèle à l'épaisseur de la platine 3A du mouvement horloger 3).

Par « partie fixe », on entend tous les éléments ou organes fixes par rapport au référentiel donné comme, par exemple, par rapport à la platine 3A, c'est-à-dire statique par rapport à la platine 3A ou la platine 3A elle-même.

Par « pièce d'horlogerie 2 », on entend tous les types d'instruments de mesure ou de comptage du temps tels que les pendules, les pendulettes, les montres, etc...

Par « mouvement horloger 3 », on entend tous les types de mécanisme capables de compter le temps qu'ils soient alimentés à base d'énergie mécanique (par exemple un barillet) ou électrique (par exemple une batterie).

Par « valeur d'une fonction heure courante », on entend la valeur du comptage du mouvement horloger 3, c'est-à-dire par exemple les heures et / ou les minutes et / ou les secondes. Dans l'exemple illustré à la figure 1, il est prévu un indicateur 5A des heures, un indicateur 5B des minutes et un indicateur 5C des secondes destinés à afficher trois valeurs de la fonction heure courante du mouvement horloger 3.

Par « valeur d'une fonction chronographe », on entend la valeur du comptage à la demande d'une durée par un système 1 d'affichage du mouvement horloger 3, c'est-à-dire par exemple les heures et / ou les minutes et / ou les secondes. Dans l'exemple illustré à la figure 1, il est prévu d'utiliser les mêmes indicateurs 5A des heures, 5B des minutes et 5C des secondes pour afficher les trois valeurs de la fonction chronographe du mouvement horloger 3 grâce au système 1 d'affichage.

Dans l'exemple illustré aux figures 2 et 3, on peut voir un mouvement horloger 3 destiné à être intégré à une pièce d'horlogerie 2 comme par exemple une montre bracelet. Le mouvement horloger 3 comporte préférentiellement un oscillateur 4 avec un résonateur du type balancier - spiral et un dispositif d'échappement du type à ancre suisse. Un tel oscillateur 4 étant connu de la personne du métier et n'étant pas essentiel dans la présente invention, il ne sera pas davantage expliqué. De même, le mouvement horloger 3 comporte également, de manière connue, un rouage 9 de finissage, un mécanisme de correction (commandé par la couronne 8A situé à trois heures) et préférentiellement un mécanisme de remontage automatique.

Dans l'exemple des figures 2 et 3, le système 1 d'affichage est avantageusement destiné à utiliser les mêmes indicateurs 5A des heures, 5B des minutes et 5C des secondes pour afficher alternativement les trois valeurs de la fonction chronographe ou les trois valeurs de la fonction heure courante. Bien entendu, le système 1 d'affichage pourrait comprendre moins de valeurs telles que seulement un indicateur 5A des heures, seulement un indicateur 5B des minutes, seulement un indicateur 5C des secondes ou encore seulement des indicateurs 5B des minutes et 5C des secondes sans sortir du cadre de l'invention.

Le système 1 d'affichage est ainsi un mécanisme semi-intégré au mouvement horloger 3. Selon un fonctionnement avantageux, le système 1 d'affichage est capable de passer entre une fonction heure courante (en appuyant sur l'organe 8B de commande situé à dix heures) affichant, dans l'exemple illustré à l'aide des indicateurs 5A des heures, 5B des minutes et 5C des secondes, la valeur habituelle de comptage du rouage 9 de finissage du mouvement horloger 3, et une fonction chronographe (en appuyant sur l'organe 8C de commande situé à quatre heures) affichant, dans l'exemple illustré à l'aide des indicateurs 5A des heures, 5B des minutes et 5C des secondes, la valeur d'un comptage de la fonction chronographe obtenu avec le système 1 d'affichage.

Plus précisément, après avoir activé la fonction chronographe en appuyant sur l'organe 8C de commande situé à quatre heures (les indicateurs 5A des heures, 5B des minutes et 5C des secondes se déplacent tous à douze heures), l'utilisateur peut commencer le comptage de temps à la demande (fonction chronographe) en appuyant une première fois sur l'organe 8D de commande situé à deux heures et arrêter le comptage de temps à la demande (fonction chronographe) en appuyant une deuxième fois sur le même organe 8D de commande situé à deux heures.

Quand l'affichage du temps mesuré à la demande (fonction chronographe) n'est plus utile à l'utilisateur, ce dernier appuie sur l'organe 8B de commande situé à dix heures afin d'afficher la valeur habituelle de comptage du rouage 9 de finissage du mouvement horloger 3, c'est-à-dire, quelle que soit la mesure du temps effectuée en fonction chronographe, les indicateurs 5A des heures, 5B des minutes et 5C des secondes se resynchronisent sur les valeurs du rouage 9 de finissage. On comprend alors que les valeurs de la fonction chronographe ne peuvent plus être à nouveau affichées et que l'appui sur l'organe 8C de commande de la fonction chronographe situé à quatre heures réinitialise les indicateurs 5A des heures, 5B des minutes et 5C des secondes à douze heures pour être prêts à une nouvelle mesure du temps à la demande (fonction chronographe).

On comprend donc que le système 1 d'affichage est un mécanisme de trois sous-ensembles 21, 121, 221 indépendants, chacun couplé à une roue préférentiellement distincte du rouage 9 de finissage afin de permettre alternativement de passer entre la fonction heure courante et la fonction chronographe en affichant, dans l'exemple illustré, les valeurs avec les mêmes indicateurs 5A des heures, 5B des minutes et 5C des secondes.

Dans l'exemple illustré aux figures 4 à 7, un premier sous-ensemble 21 du système 1 d'affichage est présenté. Le premier sous-ensemble 21 concerne l'affichage alternatif des secondes de la fonction heure courante ou de la fonction chronographe par le même indicateur 5C (une aiguille centrale dans l'exemple de la figure 1). Le premier sous-ensemble 21 comporte principalement un mécanisme 23 de couplage sélectif, un dispositif 29 d'immobilisation et un mécanisme 25 de contrôle afin de permettre le passage à la demande entre la fonction heure courante et la fonction chronographe (et entre les deux modes, c'est-à-dire départ et arrêt, de la fonction chronographe). Le premier sous-ensemble 21 du système 1 d'affichage est destiné à être couplé à une roue 22 menante du mouvement horloger 3 permettant le comptage des secondes de la fonction heure courante. Dans l'exemple illustré aux figures 4 à 7, la roue 22 menante est la roue de seconde du rouage 9 de finissage du mouvement horloger 3.

Le mécanisme 23 de couplage sélectif comporte principalement un mobile 27 de chronographe des secondes et un dispositif 31 d'embrayage. Préférentiellement, l'indicateur 5C unique des secondes est fixé sur le mobile 27 de chronographe des secondes (aiguille chassée à une extrémité d'un arbre 27A pivotant du mobile 27 dans l'exemple de la figure 4). Le mobile 27 de chronographe des secondes comporte une roue 27B menée couplée à la roue 22 menante, via l'arbre 27A, par un ensemble première came 32 - suiveur 33 de première came 32 et un ressort 34 à friction.

Plus précisément, de manière similaire à un mécanisme de rattrapante, le suiveur 33 de première came 32 comporte un levier 33A contraint élastiquement par un élément 33B élastique (ressort à boudin dans l'exemple des figures 4 à 7) contre la surface périphérique de la première came 32 (en forme de cœur dans l'exemple des figures 4 à 7). La première came 32 est ainsi montée fixe sur l'arbre 27A et le suiveur 33 de première came 32 est monté pivotant sur la roue 22 menante (montée libre en rotation par rapport à l'arbre 27A).

Par conséquent, en dehors de toute contrainte, le levier 33A, plaqué élastiquement contre la surface périphérique de la première came 32, va déplacer la première came 32 afin de trouver l'unique position stable prédéterminée de l'ensemble première came 32 - suiveur 33 de première came 32 (double surface de base de la surface périphérique du cœur 32 recevant de manière stable la surface de contact du levier 33A dans l'exemple des figures 4 à 7). Inversement, le levier 33A, plaqué élastiquement contre la surface périphérique de la première came 32, va se déplacer par rapport à la première came 32 (glissement de la surface de contact du levier 33A contre la surface périphérique du cœur 32) si un mouvement relatif est appliqué entre les roues 22 menante et 27B menée afin que l'indicateur 5C des secondes puisse afficher une valeur différente de celle de la roue 22 menante (la roue de seconde du rouage 9 de finissage dans l'exemple illustré aux figures 4 à 7).

Avantageusement, cette configuration permet, en dehors de toute autre contrainte, à la roue 27B menée d'être synchronisée avec la rotation de la roue 22 menante. Ainsi, lorsque la fonction heure courante est activée en appuyant sur l'organe 8B de commande situé à dix heures, la roue 27B est synchronisée avec la roue 22 menante afin que l'indicateur 5C unique affiche la valeur des secondes de l'heure courante, c'est-à-dire copie l'angle de rotation de la roue de seconde du rouage 9 de finissage dans l'exemple illustré aux figures 4 à 7.

Comme mieux visible dans la vue en coupe de la variante de la figure 6, le mobile 27 de chronographe des secondes comporte cinq niveaux les uns au-dessus des autres. Plus précisément, un premier niveau inférieur est formé par la roue 22 menante. Un deuxième niveau (situé au-dessus du premier niveau) comporte l'ensemble première came 32 - suiveur 33 de première came 32. Un troisième niveau (situé au-dessus du deuxième niveau) est formé par une deuxième came 35 (en forme de cœur) (solidaire en rotation de la première came 32) qui sera davantage expliquée ci-dessous. Un quatrième niveau (situé au-dessus du troisième niveau) est formé par le ressort 34 à friction (comportant un moyeu central annulaire monté autour de l'arbre 27A et quatre bras élastiques s'étendant radialement du diamètre externe du moyeu vers le dessous de la roue 27B menée dans l'exemple des figures 4 à 7) permettant de solidariser, en dessous d'une contrainte prédéterminée, le mouvement de la deuxième came 35 avec celui de la roue 27B menée située dans le cinquième niveau.

Le dispositif 29 d'immobilisation comporte principalement une bascule 37 munie d'une butée 37A d'immobilisation de la roue 27B menée. Le dispositif 29 d'immobilisation est agencé pour faire évoluer la bascule 37 entre une position d'immobilisation afin d'empêcher tout déplacement de la roue 27B menée, et une position d'absence d'immobilisation dans laquelle la roue 27B menée est libre de toute contrainte du dispositif 29 d'immobilisation. Typiquement, comme cela sera mieux expliqué ci-dessous, lorsque la fonction heure courante est activée en appuyant sur l'organe 8B de commande situé à dix heures, le dispositif 29 d'immobilisation est agencé pour imposer la position d'absence d'immobilisation pour la bascule 37 afin que l'indicateur 5C unique affiche la valeur des secondes de l'heure courante, c'est-à-dire copie l'angle de rotation de la roue de seconde du rouage 9 de finissage dans l'exemple illustré aux figures 4 à 7.

En outre, le dispositif 29 d'immobilisation est agencé pour que, en position d'immobilisation, la bascule 37 pivote jusqu'à ce que la butée 37A d'immobilisation soit contre la roue 27B menée afin d'empêcher tout déplacement de la roue 27B menée. Typiquement, comme cela sera mieux expliqué ci-dessous, lorsque la fonction chronographe est activée en appuyant sur l'organe 8C de commande situé à quatre heures, la bascule 37 en position d'immobilisation permet à l'indicateur 5C unique des secondes d'afficher une valeur immobile des secondes de la fonction chronographe.

On comprend qu'en position d'immobilisation de la bascule 37, les roues 22 menante et 27B menée vont pourvoir effectuer un déplacement relatif de l'une par rapport à l'autre. Toutefois, avantageusement, le déplacement relatif de la roue 22 menante par rapport à la roue 27B menée est mémorisé par l'ensemble première came 32 - suiveur 33 de première came 32. En d'autres termes, la première came 32 et le suiveur 33 de première came 32 autorise le déphasage entre les roues 22 menante et 27B menée sans désynchronisation.

Typiquement, lorsque la fonction heure courante est activée en appuyant sur l'organe 8B de commande situé à dix heures, le dispositif 29 d'immobilisation est agencé pour faire passer la bascule 37 à sa position d'absence d'immobilisation pour que, par l'ensemble première came 32 - suiveur 33 de première came 32, les roues 22 menante et 27B menée se resynchronisent comme déjà expliqué ci-dessus, afin que l'indicateur 5C unique affiche à nouveau la valeur des secondes de l'heure courante, c'est-à-dire copie l'angle de rotation de la roue de seconde du rouage 9 de finissage dans l'exemple illustré aux figures 4 à 7.

Le dispositif 31 d'embrayage est destiné à sélectivement permettre à la roue 27B menée d'être entraînée en rotation de manière solidaire avec la roue 22 menante afin que l'indicateur 5C unique des secondes affiche un comptage des secondes de la fonction chronographe par le déplacement de la roue 22 menante. Le dispositif 31 d'embrayage comporte principalement un levier 39 et un pignon double 41 oscillant. Le dispositif 31 d'embrayage est agencé pour déplacer le pignon double 41 entre une position embrayée (pignon 41A supérieur engrené avec la roue 27B menée) et une position débrayée (pignon 41A supérieur écarté de la roue 27B menée), le pignon 41B inférieur étant couplé en permanence avec la roue 22 menante. Dans l'exemple illustré aux figures 4 à 7, le pignon double 41 oscillant est monté basculant, c'est-à-dire guidé en oscillation entre un évidement d'une partie fixe du mouvement horloger 3 et le levier 39. En outre, comme cela sera mieux expliqué ci-dessous, le levier 39 est monté pivotant entre des positions embrayée et débrayée afin de déplacer le pignon double 41.

Plus précisément, en position débrayée du levier 39, le dispositif 31 d'embrayage est agencé pour écarter le pignon 41A supérieur du pignon double 41 de la roue 27B menée afin de la laisser libre de toute contrainte. Typiquement, comme déjà expliqué ci-dessus, lorsque la fonction heure courante est activée en appuyant sur l'organe 8B de commande situé à dix heures, le dispositif 31 d'embrayage est agencé pour imposer la position débrayée pour le pignon double 41 afin que l'indicateur 5C unique affiche la valeur des secondes de l'heure courante, c'est-à-dire copie l'angle de rotation de la roue de seconde du rouage 9 de finissage dans l'exemple illustré aux figures 4 à 7.

En outre, le dispositif 31 d'embrayage est agencé pour que, en position embrayée, le levier 39 pivote jusqu'à ce que le pignon 41A supérieur du pignon double 41 s'engrène avec la roue 27B menée afin de coupler le déplacement de la roue 27B menée à celle de la roue 22 menante. Typiquement, comme cela sera mieux expliqué ci-dessous, lorsque le début du comptage de la fonction chronographe est activé en appuyant une première fois sur l'organe 8D de commande situé à deux heures, le dispositif 31 d'embrayage est agencé pour imposer au levier 39 sa position embrayée afin que l'indicateur 5C unique des secondes affiche un comptage des secondes de la fonction chronographe par le déplacement de la roue 22 menante.

Enfin, le mécanisme 25 de contrôle du système 1 d'affichage permet notamment de commander les sous-ensembles tels que les fonctions du premier sous-ensemble 21 des secondes. Le mécanisme 25 de contrôle comporte principalement un ensemble marteau 43 - deuxième came 35 des secondes, un mobile 25A à colonnes, l'organe 8B de commande de la fonction heure courante (situé à dix heures sur la pièce d'horlogerie 2), l'organe 8C de commande de la fonction chronographe (situé à quatre heures sur la pièce d'horlogerie 2) et l'organe 8D de commande de début / fin du comptage de la fonction chronographe (situé à deux heures sur la pièce d'horlogerie 2).

Les organes 8B, 8C, 8D de commande sont, préférentiellement, montés, sous contrainte élastique, en position saillante du boîtier de la pièce d'horlogerie 2. Quand l'utilisateur appuie sur les organes 8B, 8C, 8D, il doit dans un premier temps contrer un cran pour commencer à déplacer l'organe 8B, 8C, 8D puis contrer la contrainte élastique pour amener l'organes 8B, 8C, 8D en position enfoncée et ainsi activer la fonction dédiée. Quand l'utilisateur relâche l'organe 8B, 8C, 8D, ce dernier, grâce à la contrainte élastique, revient par retour élastique à la position saillante et le cran est reverrouillé. Comme expliqué ci-dessous, préférentiellement, le mécanisme 25 de contrôle comporte en outre un dispositif 26 de sécurité qui peut sélectivement, suivant la fonction active du système 1 d'affichage, bloquer au moins un des organes 8B, 8C, 8D de commande afin d'éviter toute mauvaise commande de l'utilisateur qui pourrait éventuellement induire une détérioration de pièces.

Comme déjà expliqué ci-dessus, dans l'exemple illustré aux figures 4 à 7, la deuxième came 35 (en forme de cœur) est montée dans le troisième niveau du mobile 27 de chronographe des secondes. En outre, le marteau 43 est commandé en mouvement par l'organe 8C de commande de la fonction chronographe (situé à quatre heures sur la pièce d'horlogerie 2). En d'autres termes, quand l'utilisateur active l'organe 8C de commande de la fonction chronographe (situé à quatre heures sur la pièce d'horlogerie 2), la force exercée par l'utilisateur est utilisée pour déplacer le marteau 43 pour entrer en contact avec la surface périphérique de la deuxième came 35.

La deuxième came 35 est agencée pour, quand le marteau 43 bute contre la surface périphérique de la deuxième came 35, que la roue 27B menée soit déplacée à une position angulaire prédéfinie afin que l'indicateur 5C unique affiche la valeur de début des secondes de la fonction chronographe. Typiquement, en appuyant sur l'organe 8C de commande situé à quatre heures, le mécanisme 25 de contrôle est agencé pour activer la fonction chronographe. Plus précisément, le déplacement de l'organe 8C de commande de la fonction chronographe (situé à quatre heures sur la pièce d'horlogerie 2) par l'utilisateur entraîne le marteau 43 contre la surface périphérique de la deuxième came 35 pour initialiser la valeur de la fonction chronographe par l'indicateur 5C (par exemple l'indicateur 5C des secondes est déplacé à douze heures).

Ensuite, grâce au retour élastique au lâcher de l'organe 8C de commande de la fonction chronographe (situé à quatre heures sur la pièce d'horlogerie 2) par l'utilisateur, le mécanisme 25 de contrôle est agencé pour que le dispositif 29 d'immobilisation soit activé, c'est-à-dire que la butée 37A d'immobilisation soit contre la roue 27B menée afin d'empêcher tout déplacement de la roue 27B menée. En d'autres termes, au lâcher de l'organe 8C de commande de la fonction chronographe par l'utilisateur, la valeur initiale de l'indicateur 5C à la fonction chronographe est maintenue (par exemple l'indicateur 5C des secondes est déplacé à douze heures).

En position active de la fonction chronographe (c'est-à-dire en dehors de la fonction heure courante), l'organe 8D de commande de début / fin du comptage de la fonction chronographe (situé à deux heures sur la pièce d'horlogerie 2) peut être actionné par un utilisateur pour mesurer à la demande un temps (mode comptage), c'est-à-dire déplacer l'indicateur 5C unique des secondes. Le mécanisme 25 de contrôle est agencé, notamment par son mobile 25A à colonne, pour, lors du premier actionnement de l'organe 8D de commande de début / fin du comptage de la fonction chronographe, que le levier 39 du dispositif 31 d'embrayage soit en position embrayée et que la bascule 37 du dispositif 29 d'immobilisation soit en position d'absence d'immobilisation. On comprend donc que, lors du premier actionnement de l'organe 8D de commande de début / fin du comptage de la fonction chronographe, le pignon double 41 s'engrène contre les roues 22 menante et 27B menée pour coupler le déplacement de la roue 27B menée à celle de la roue 22 menante afin que l'indicateur 5C unique des secondes affiche un comptage des secondes de la fonction chronographe par le déplacement de la roue 22 menante.

En position de mesure de la fonction chronographe, l'organe 8D de commande de début / fin du comptage de la fonction chronographe (situé à deux heures sur la pièce d'horlogerie 2) peut être actionné par un utilisateur pour arrêter à la demande la mesure du temps de la fonction chronographe, c'est-à-dire arrêter l'indicateur 5C unique des secondes à une position particulière choisie par l'utilisateur. Le mécanisme 25 de contrôle est agencé, notamment par son mobile 25A à colonne, pour, lors du deuxième actionnement de l'organe 8D de commande de début / fin du comptage de la fonction chronographe, que le levier 39 du dispositif 31 d'embrayage soit en position débrayée et que la bascule 37 du dispositif 29 d'immobilisation soit en position d'immobilisation. On comprend donc que, lors du deuxième actionnement de l'organe 8D de commande de début / fin du comptage de la fonction chronographe, le pignon 41A supérieur du pignon double 41 s'écarte de la roue 27B menée et la butée 37A d'immobilisation bascule contre la roue 27B menée afin d'empêcher tout déplacement de la roue 27B menée afin que l'indicateur 5C unique des secondes affiche une valeur immobile de comptage des secondes de la fonction chronographe choisie par l'utilisateur.

La fonction chronographe est donc à nouveau en mode arrêt. On comprend alors que la fonction chronographe peut à nouveau passer en mode comptage pour continuer le comptage de temps par l'indicateur 5C des secondes en actionnant à nouveau l'organe 8D de commande de début / fin du comptage de la fonction chronographe (situé à deux heures sur la pièce d'horlogerie 2). Alternativement, la fonction chronographe peut être réinitialisée en appuyant sur l'organe 8C de commande de la fonction chronographe (situé à quatre heures sur la pièce d'horlogerie 2). Le mode arrêt sera conservé mais l'indicateur 5C unique sera repositionné à sa valeur initiale, par exemple à douze heures. Le mode comptage de la fonction chronographe peut être activé pour commencer le comptage de temps par l'indicateur 5C des secondes en actionnant à nouveau l'organe 8D de commande de début / fin du comptage de la fonction chronographe (situé à deux heures sur la pièce d'horlogerie 2).

Enfin, en position active de la fonction chronographe (c'est-à-dire aussi bien en mode comptage qu'en mode arrêt), l'organe 8B de commande de la fonction heure courante (situé à dix heures sur la pièce d'horlogerie 2) peut être actionné par un utilisateur pour afficher la valeur des secondes de l'heure courante par l'indicateur 5C unique des secondes. Le mécanisme 25 de contrôle est agencé, notamment par son mobile 25A à colonne, pour, lors de l'actionnement de l'organe 8B de commande de la fonction heure courante (situé à dix heures sur la pièce d'horlogerie 2), que le levier 39 du dispositif 31 d'embrayage soit en position débrayée et que la bascule 37 du dispositif 29 d'immobilisation soit en position d'absence d'immobilisation. On comprend donc que, lors de l'actionnement de l'organe 8B de commande de la fonction heure courante (situé à dix heures sur la pièce d'horlogerie 2), le pignon 41A supérieur du pignon double 41 s'écarte de la roue 27B menée et la butée 37A d'immobilisation s'écarte de la roue 27B menée pour que, par l'ensemble première came 32 - suiveur 33 de première came 32, les roues 22 menante et 27B menée se resynchronisent comme déjà expliqué ci-dessus, afin que l'indicateur 5C unique affiche à nouveau la valeur des secondes de l'heure courante.

Le mécanisme 25 de contrôle est partiellement représenté à l'exemple des figures 13 et 14. On peut notamment voir le mobile 25A à colonnes et les leviers 46, 47, 48 coopérant respectivement avec l'organe 8B de commande de la fonction heure courante (situé à dix heures sur la pièce d'horlogerie 2), l'organe 8C de commande de la fonction chronographe (situé à quatre heures sur la pièce d'horlogerie 2) et l'organe 8D de commande de début / fin du comptage de la fonction chronographe (situé à deux heures sur la pièce d'horlogerie 2).

Le mobile 25A à colonnes comporte plusieurs niveaux et est destiné à coopérer avec tous les sous-ensembles 21, 121, 221 comme mieux expliqué ci-dessous afin notamment que l'activation de chacun des organes 8B, 8C, 8D de commande permette au mécanisme 25 de contrôle d'activer les fonctions et/ou modes du système 1 d'affichage pour chacun des indicateurs 5A des heures, 5B des minutes et 5C des secondes.

Plus précisément, un premier niveau comporte une première denture D1 (roue à colonne) destinée à coopérer avec le crochet 45A de la bague 45 (expliquée ci-dessous). Un deuxième niveau (au-dessous du premier niveau) comporte une deuxième denture D2 (roue à rochet) destinée à coopérer avec le crochet 48A du levier 48 (coopérant avec l'organe 8D de commande de début / fin du comptage de la fonction chronographe). Enfin, un troisième niveau (au-dessous du deuxième niveau) comporte une troisième denture D3 (roue à colonne) destinée à coopérer avec le crochet 37B de la bascule 37 du dispositif 29 d'immobilisation et le palpeur 39A du levier 39 du dispositif 31 d'embrayage.

Ainsi, lorsque la fonction heure courante est activée en appuyant sur l'organe 8B de commande situé à dix heures, le mécanisme 25 de contrôle est agencé, via le levier 46 et le crochet 45A de la bague 45, pour déplacer le mobile 25A à colonnes pour, d'une part, imposer la position débrayée du dispositif 31 d'embrayage (pignon 41A supérieur écarté) et, d'autre part, par le déplacement d'un ensemble levier 38A - doigt 38, de maintenir, par contact du doigt 38 contre le levier 37C, la position d'absence d'immobilisation du dispositif 29 d'immobilisation (butée 37A d'immobilisation écartée) afin que l'indicateur 5C unique affiche la valeur des secondes de l'heure courante, c'est-à-dire copie l'angle de rotation de la roue de seconde du rouage 9 de finissage dans l'exemple illustré aux figures 4 à 7.

En outre, lorsque la fonction chronographe est activée en appuyant sur l'organe 8C de commande de la fonction chronographe situé à quatre heures sur la pièce d'horlogerie 2, le mécanisme 25 de contrôle est agencé, via le levier 47, pour déplacer le marteau 43 et ainsi initialiser la valeur de la fonction chronographe par l'indicateur 5C (par exemple l'indicateur 5C des secondes est déplacé à douze heures) puis imposer la position d'immobilisation du dispositif 29 d'immobilisation (butée 37A d'immobilisation contre la roue 27B menée) afin que la valeur initiale de l'indicateur 5C à la fonction chronographe soit maintenue.

Enfin, lorsque la fonction chronographe est active et que le mode comptage est activé en appuyant sur l'organe 8D de commande de début / fin du comptage de la fonction chronographe situé à deux heures sur la pièce d'horlogerie 2, le mécanisme 25 de contrôle est agencé, via le levier 48, pour déplacer le mobile 25A à colonnes pour imposer la position embrayée du dispositif 31 d'embrayage (couplage des roues 22 menante et 27B menée par le pignon double 41) et la position d'absence d'immobilisation du dispositif 29 d'immobilisation (butée 37A d'immobilisation écartée) afin que l'indicateur 5C unique des secondes affiche un comptage des secondes de la fonction chronographe par le déplacement de la roue 22 menante (la roue de seconde du rouage 9 de finissage dans l'exemple illustré aux figures 4 à 7).

Ensuite, lorsque le mode arrêt de la fonction chronographe est activé en appuyant une deuxième fois successivement sur l'organe 8D de commande de début / fin du comptage de la fonction chronographe situé à deux heures sur la pièce d'horlogerie 2, le mécanisme 25 de contrôle est agencé, via le levier 48, pour déplacer le mobile 25A à colonnes pour imposer la position débrayée du dispositif 31 d'embrayage (pignon double 41 écarté) et la position d'immobilisation du dispositif 29 d'immobilisation (butée 37A d'immobilisation contre la roue 27B menée) afin que l'indicateur 5C unique des secondes affiche une valeur immobile de comptage des secondes de la fonction chronographe.

Comme expliqué ci-dessus, quand l'affichage du temps mesuré à la demande (fonction chronographe) n'est plus utile à l'utilisateur, ce dernier appuie sur l'organe 8B de commande situé à dix heures afin que l'indicateur 5C unique affiche la valeur des secondes de l'heure courante, c'est-à-dire copie l'angle de rotation de la roue de seconde du rouage 9 de finissage dans l'exemple illustré aux figures 4 à 7. On comprend alors que la valeur des secondes de la fonction chronographe ne peuvent plus être à nouveau affichée et que l'appui sur l'organe 8C de commande de la fonction chronographe situé à quatre heures réinitialise l'indicateur 5C des secondes (par exemple à douze heures) pour être prêt à une nouvelle mesure du temps à la demande (fonction chronographe).

Préférentiellement, le mécanisme 25 de contrôle comporte un dispositif 26 de sécurité qui peut sélectivement, suivant la fonction active et / ou le mode du système 1 d'affichage, bloquer au moins un des organes 8B, 8C, 8D de commande afin d'éviter toute mauvaise commande de l'utilisateur qui pourrait éventuellement induire une détérioration de pièces.

Bien entendu, le dispositif 26 de sécurité est applicable à tout système 1 d'affichage de fonctions chronographe et heure courante, c'est-à-dire notamment ne s'appliquant pas forcément à un indicateur unique entre les deux fonctions et pouvant s'appliquer à une fonction chronographe plus élaborée (notamment avec davantage de d'organes de commande que deux).

Le dispositif 26 de sécurité comporte principalement la bague 45 pivotante par rapport à un point fixe du mouvement horloger 3. Plus précisément, dans l'exemple illustré aux figures 13 et 14, la bague 45 comporte des évidements 45B, 45C, butée 45D et bascule (non visible) destinés à empêcher sélectivement, suivant le fonctionnement du système 1 d'affichage, l'enfoncement d'un des organes 8B, 8C, 8D de commande.

Selon une première logique de fonctionnement du mécanisme 25 de contrôle, le dispositif 26 de sécurité est agencé pour empêcher l'appui simultané de l'organe 8B de commande de la fonction heure courante (situé à dix heures sur la pièce d'horlogerie 2) et de l'organe 8C de commande de la fonction chronographe (situé à quatre heures sur la pièce d'horlogerie 2). À cet effet, le dispositif 26 de sécurité comporte un premier évidement 45B destiné à coopérer avec la cheville 46A du levier 46 et un deuxième évidement 45C destiné à coopérer avec la cheville 47A du levier 47.

Comme visible à la figure 14, quand l'organe 8C de commande de la fonction chronographe (situé à quatre heures sur la pièce d'horlogerie 2) est enfoncé, la cheville 47A est introduite dans le deuxième évidement 45C. La forme du deuxième évidement 45C impose alors une position angulaire de la bague 45 dans laquelle il n'est plus possible à la cheville 46A d'être introduite dans le premier évidement 45B (la cheville 46A bute contre la pente du premier évidement 45B et l'organe 8B de commande de la fonction heure courante ne peut plus être activé tant que l'organe 8C de commande de la fonction chronographe est enfoncé).

Inversement, comme visible à la figure 13, quand l'organe 8B de commande de la fonction heure courante (situé à dix heures sur la pièce d'horlogerie 2) est enfoncé, la cheville 46A est introduite dans le premier évidement 45B. La forme du premier évidement 45B impose alors une position angulaire de la bague 45 dans laquelle il n'est plus possible à la cheville 47A d'être introduite dans le deuxième évidement 45C (la cheville 47A bute contre la pente du deuxième évidement 45C et l'organe 8C de commande de la fonction chronographe ne peut plus être activé tant que l'organe 8B de commande de la fonction heure courante est enfoncé).

Selon une deuxième logique de fonctionnement du mécanisme 25 de contrôle, le dispositif 26 de sécurité est agencé pour empêcher l'appui de l'organe 8D de commande de début / fin du comptage de la fonction chronographe (situé à deux heures sur la pièce d'horlogerie 2) quand le système 1 d'affichage est en fonction heure courante. À cet effet, le dispositif 26 de sécurité comporte une butée 45D destiné à coopérer avec un arrêt 48B ménagé sur le levier 48.

Comme visible à la figure 13, quand le système 1 d'affichage est en fonction heure courante, la position angulaire de la bague 45 induit une localisation de la butée 45D sur le chemin de l'arrêt 48B du levier 48, dans laquelle il n'est plus possible au levier 48 de basculer (l'organe 8D de commande de début / fin du comptage de la fonction chronographe ne peut plus être activé tant que l'organe 8C de commande de la fonction chronographe n'a pas été enfoncé comme illustré à la figure 14). Inversement, lorsque le levier 48 est au moins partiellement enfoncé (l'organe 8D de commande de début / fin du comptage de la fonction chronographe activé), l'arrêt 48B du levier 48 se trouve sur le chemin de la butée 45D qui ne permet plus d'activer le levier 46 (l'organe 8B de commande de la fonction heure courante devient inopérant).

Selon une troisième logique de fonctionnement du mécanisme 25 de contrôle, le dispositif 26 de sécurité est agencé pour empêcher l'appui de l'organe 8C de commande de la fonction chronographe quand le système 1 d'affichage est en mode comptage de la fonction chronographe. À cet effet, le dispositif 26 de sécurité comporte une bascule (non visible) destinée à coopérer avec le levier 47 directement ou indirectement tel qu'avec le marteau 43. Ainsi, quand le système 1 d'affichage est en mode comptage de la fonction chronographe, la position angulaire de la bascule (non visible) induit une localisation de la bascule (non visible) destinée à être sur le chemin du levier 47 directement ou indirectement tel que sur le chemin du marteau 43, dans laquelle il n'est plus possible au levier 47 de basculer (l'organe 8C de commande de la fonction chronographe (engendrant notamment la remise à zéro) ne peut plus être activé tant que l'organe 8D de commande de début / fin du comptage de la fonction chronographe n'a pas été à nouveau enfoncé pour être en fin de comptage).

Dans l'exemple illustré aux figures 8 à 10, le deuxième sous-ensemble 121 du système 1 d'affichage est présenté. Le deuxième sous-ensemble 121 concerne l'affichage alternatif des minutes de la fonction heure courante ou de la fonction chronographe par le même indicateur 5B (une aiguille centrale dans l'exemple de la figure 1). Le deuxième sous-ensemble 121 comporte principalement un mécanisme 123 de suivi de déphasage, un dispositif 129 d'immobilisation et le mécanisme 25 de contrôle afin de permettre le passage à la demande entre la fonction heure courante et la fonction chronographe (et entre les deux modes, c'est-à-dire départ et arrêt, de la fonction chronographe). Le deuxième sous-ensemble 121 du système 1 d'affichage est destiné à être couplé à une roue 122 menante du mouvement horloger 3 permettant le comptage des minutes de la fonction heure courante. Dans l'exemple illustré aux figures 8 à 10, la roue 122 menante est reliée à la roue de minuterie du rouage 9 de finissage du mouvement horloger 3.

Le mécanisme 123 de suivi de déphasage comporte principalement un mobile 127 de chronographe des minutes et un dispositif 131 différentiel. Préférentiellement, l'indicateur 5B unique des minutes est fixé sur le mobile 127 de chronographe des minutes (aiguille chassée à une extrémité d'un arbre 127A creux pivotant du mobile 127 dans l'exemple de la figure 9, dans lequel est reçu l'arbre 27A).

Le mobile 127 de chronographe des minutes comporte une roue 127B menée sur laquelle est fixé l'arbre 127A creux. La roue 127B menée est couplée par friction (par exemple un ressort à friction) à la roue 122 menante. Enfin, une première came 127D est fixée sur la roue 127B menée et est destinée à coopérer avec un premier marteau 133 comme cela sera expliqué ci-dessous.

Avantageusement, cette configuration permet, en dehors de toute autre contrainte, à la roue 127B menée d'être synchronisée avec la rotation de la roue 122 menante. Ainsi, lorsque la fonction heure courante est activée en appuyant sur l'organe 8B de commande situé à dix heures, la roue 127B menée est synchronisée avec la roue 122 menante afin que l'indicateur 5B unique affiche la valeur des minutes de l'heure courante, c'est-à-dire copie l'angle de rotation de la roue de minuterie du rouage 9 de finissage dans l'exemple illustré aux figures 8 à 10.

Le dispositif 129 d'immobilisation comporte principalement une mâchoire 137 munie de deux butées 137A, 137B d'immobilisation de la roue 127B menée. Les butées 137A, 137B sont montées de part et d'autre de la roue 127B menée pour former la mâchoire 137. Le dispositif 129 d'immobilisation est agencé pour faire évoluer la mâchoire 137 entre une position d'immobilisation afin d'empêcher tout déplacement de la roue 127B menée, et une position d'absence d'immobilisation dans laquelle la roue 127B menée est libre de toute contrainte du dispositif 129 d'immobilisation. Typiquement, comme cela sera mieux expliqué ci-dessous, lorsque la fonction heure courante est activée en appuyant sur l'organe 8B de commande situé à dix heures, le dispositif 129 d'immobilisation est agencé pour imposer la position d'absence d'immobilisation pour la mâchoire 137 afin que l'indicateur 5B unique affiche la valeur des minutes de l'heure courante, c'est-à-dire copie l'angle de rotation de la roue de minuterie du rouage 9 de finissage dans l'exemple illustré aux figures 8 à 10.

En outre, le dispositif 129 d'immobilisation est agencé pour que, en position d'immobilisation, la mâchoire 137 se ferme jusqu'à ce que les deux butées 137A, 137B d'immobilisation soit contre la roue 127B menée afin d'empêcher tout déplacement de la roue 127B menée. Typiquement, comme cela sera mieux expliqué ci-dessous, lorsque la fonction chronographe est activée en appuyant sur l'organe 8C de commande situé à quatre heures, la mâchoire 137 en position d'immobilisation permet à l'indicateur 5B unique des minutes d'afficher une valeur immobile des minutes de la fonction chronographe.

Dans l'exemple illustré aux figures 9 et 10, le dispositif 129 d'immobilisation comporte deux plaques 129A, 129B couplées à une première extrémité par un pignon 129C et, à une deuxième extrémité, par un élément 129D élastique (un ressort à boudin dans l'exemples des figures 9 et 10). On comprend que les deux plaques 129A, 129B sont agencées pour effectuer des translations opposées l'une au-dessus de l'autre et comportent chacune une denture pour se coupler en permanence avec le pignon 129C. Dans l'exemple des figures 9 et 10, pour actionner la mâchoire 137, seule la première plaque 129A (qui comporte la première butée 137A) est actionnée qui, par le pignon 129C, commande la translation inverse à la deuxième plaque 129B (qui comporte la deuxième butée 137B). Cette configuration permet d'obtenir un mouvement complexe (serrage / desserrage en deux points) à l'aide d'un simple mouvement de translation de la première plaque 129A. En outre, le guidage est très précis et l'épaisseur (selon axe Z) reste très compacte.

Préférentiellement, l'élément 129D élastique est agencé pour imposer la position d'immobilisation de la mâchoire 137. En d'autres termes, quand la mâchoire 137 doit être déplacée en position d'absence d'immobilisation, la force de l'élément 129D doit être contrée et quand la commande de la première plaque 129A est relâchée, l'élément 129D élastique, par retour élastique, permet le déplacement inverse de la mâchoire 137 en position d'immobilisation.

On comprend qu'en position d'immobilisation de la mâchoire 137, les roues 122 menante et 127B menée vont pouvoir effectuer un déplacement relatif de l'une par rapport à l'autre. Toutefois, avantageusement, le déplacement relatif de la roue 122 menante par rapport à la roue 127B menée est mémorisé par le dispositif 131 différentiel. En d'autres termes, le dispositif 131 différentiel autorise le déphasage entre les roues 122 menante et 127B menée sans désynchronisation.

Typiquement, lorsque la fonction heure courante est activée en appuyant sur l'organe 8B de commande situé à dix heures, le dispositif 129 d'immobilisation est agencé pour faire passer la mâchoire 137 à sa position d'absence d'immobilisation pour que, par le dispositif 131 différentiel, les roues 122 menante et 127B menée se synchronisent comme déjà expliqué ci-dessus, afin que l'indicateur 5B unique affiche la valeur des minutes de l'heure courante, c'est-à-dire copie l'angle de rotation de la roue de minuterie du rouage 9 de finissage dans l'exemple illustré aux figures 8 à 10.

Bien entendu, le dispositif 129 d'immobilisation est applicable à d'autres fonctions pour sélectivement réaliser une immobilisation dans un mécanisme chronographe, notamment un chronographe n'ayant pas forcément un indicateur unique entre deux fonctions et pouvant s'appliquer à une autre valeur horaire que les minutes. Le dispositif 129 d'immobilisation pourrait également réaliser la fonction d'un embrayage vertical sélectif entre deux roues en employant des butées 137A, 137B qui déplacent, directement ou indirectement, l'une des roues axialement entres des première et deuxième positions.

Le dispositif 131 différentiel est destiné à sélectivement permettre à la roue 127B menée d'être entraînée en rotation de manière solidaire avec la roue 122 menante afin que l'indicateur 5B unique des minutes affiche un comptage des minutes de la fonction chronographe par le déplacement de la roue 122 menante. Le dispositif 131 différentiel comporte principalement des première 131A et deuxième 131B roues et un train 135 épicycloïdal. Le dispositif 131 différentiel est agencé pour mémoriser, avantageusement, tout déplacement relatif de la roue 122 menante par rapport à la roue 127B menée. En d'autres termes, le dispositif 131 différentiel quantifie le déphasage entre les roues 122 menante et 127B menée, c'est-à-dire se déplace de l'angle de rotation différentiel entre les roues 122 menante et 127B menée, et est capable de restituer ce déphasage lors du passage de la fonction chronographe vers la fonction heure courante pour afficher la valeur des minutes de la fonction heure courante par l'indicateur 5B unique des minutes.

Dans l'exemple illustré aux figures 8 à 10, le train 135 épicycloïdal est monté à friction entre les première 131A et deuxième 131B roues. Comme mieux visible dans l'exemple de la figure 8, un arbre 135A planétaire sert d'élément de pivotement aux première 131A et deuxième 131B roues, c'est-à-dire ces dernières sont montées libres en rotation autour de l'arbre 135A planétaire. En outre, un porte-satellite 135B est monté solidaire en rotation avec l'arbre 135A planétaire et supporte au moins deux satellites 135C. Chaque satellite 135C s'engrène, en partie supérieure, avec une première couronne périphérique 135D et, en partie inférieure, avec une deuxième couronne périphérique 135E.

Dans l'exemple illustré à la figure 8, le diamètre externe crénelé (plots de friction) de la première couronne périphérique 135D est monté contre le diamètre interne lisse de la première roue 131A. De manière similaire, le diamètre externe crénelé (plots de friction) de la deuxième couronne périphérique 135E est monté contre le diamètre interne lisse de la deuxième roue 131B. De plus, la roue 127B menée est couplée à la denture externe de la première roue 131A et la roue 122 menante est couplée à la denture externe de la deuxième roue 131B. Enfin, une deuxième came 131C est fixée (ou d'un seul tenant dans l'exemple de la figure 8) sur l'arbre 135A planétaire du dispositif 131 différentiel et destinée à coopérer avec un deuxième marteau 143 comme cela sera expliqué ci-dessous pour passer entre une position active de mémorisation du dispositif 131 différentiel (deuxième marteau 143 écarté de la deuxième came 131C) et une position inactive (deuxième marteau 143 contre la deuxième came 131C) du dispositif 131 différentiel.

Ainsi, lorsque la fonction heure courante est activée en appuyant sur l'organe 8B de commande situé à dix heures, le mécanisme 123 de suivi de déphasage est agencé pour imposer la position d'absence d'immobilisation de la mâchoire 137 et une position inactive du dispositif 131 différentiel afin que l'indicateur 5B unique affiche la valeur des minutes de l'heure courante, c'est-à-dire copie l'angle de rotation de la roue de minuterie du rouage 9 de finissage dans l'exemple illustré aux figures 8 à 10.

En outre, lorsque la fonction chronographe est activée en appuyant sur l'organe 8C de commande situé à quatre heures, le mécanisme 123 de suivi de déphasage est agencé pour imposer la position d'immobilisation de la mâchoire 137 et la position active de mémorisation du dispositif 131 différentiel afin que l'indicateur 5B unique des minutes affiche une position fixe de début de comptage des minutes de la fonction chronographe. On comprend donc que tout déplacement relatif de la roue 122 menante par rapport à la roue 127B menée (bloquée par le dispositif 129 d'immobilisation) est enregistré par le dispositif 131 différentiel en déplaçant, via le train épicycloïdal 135 (deuxième roue 131B, satellites 135C, porte-satellite 135B, arbre 135A planétaire), la deuxième came 131C. Par conséquent, à tout moment à partir de l'activation de la fonction chronographe, c'est-à-dire avant, pendant et après le comptage du chronographe, tout déphasage de la roue 122 menante par rapport à la roue 127B est mémorisé par le déplacement dédié de la deuxième came 131C.

Ensuite, lorsque le début du comptage de la fonction chronographe est activé en appuyant une première fois sur l'organe 8D de commande situé à deux heures, le mécanisme 123 de suivi de déphasage est agencé pour imposer la position d'absence d'immobilisation de la mâchoire 137 et pour maintenir la position active de mémorisation du dispositif 131 différentiel. L'indicateur 5B unique des minutes affiche alors (affichage traînant) un comptage des minutes de la fonction chronographe par le déplacement de la roue 122 menante via la friction avec la roue 127B menée (qui garde donc son éventuel déphasage, c'est-à-dire l'angle différentiel par rapport à la roue 122 menante, entre l'activation de la fonction chronographe en appuyant sur l'organe 8C de commande situé à quatre heures et le début du comptage de la fonction chronographe activé en appuyant une première fois sur l'organe 8D de commande situé à deux heures).

Enfin, lorsque l'arrêt du comptage de la fonction chronographe est activée en appuyant une deuxième fois sur l'organe 8D de commande situé à deux heures, le mécanisme 123 de suivi de déphasage est agencé pour imposer à nouveau la position d'immobilisation de la mâchoire 137 et pour maintenir la position active de mémorisation du dispositif 131 différentiel afin que l'indicateur 5B unique des minutes affiche une position fixe du comptage effectué des minutes de la fonction chronographe. Par conséquent, tout déphasage de la roue 122 menante par rapport à la roue 127B est toujours vérifié et mémorisé par le déplacement dédié de la deuxième came 131C.

Le mécanisme 25 de contrôle du système 1 d'affichage permet notamment de commander les sous-ensembles tels que les fonctions du deuxième sous-ensemble 121 des minutes. Le mécanisme 25 de contrôle comporte principalement un premier ensemble premier marteau 133 - première came 127D des minutes, un deuxième ensemble deuxième marteau 143 - deuxième came 131C des minutes, un mobile 25A à colonnes, l'organe 8B de commande de la fonction heure courante (situé à dix heures sur la pièce d'horlogerie 2), l'organe 8C de commande de la fonction chronographe (situé à quatre heures sur la pièce d'horlogerie 2) et l'organe 8D de commande de début / fin du comptage de la fonction chronographe (situé à deux heures sur la pièce d'horlogerie 2).

Comme expliqué ci-dessus, préférentiellement, le mécanisme 25 de contrôle comporte un dispositif 26 de sécurité qui peut sélectivement, suivant la fonction active du système 1 d'affichage, bloquer au moins un des organes 8B, 8C, 8D de commande afin d'éviter toute mauvaise commande de l'utilisateur qui pourrait éventuellement induire une détérioration de pièces.

Dans l'exemple illustré aux figures 8 à 10, la première came 127D (en forme de cœur) est montée solidaire en rotation de la roue 127B menée. En outre, le premier marteau 133 (monté sur la première plaque 134A) est commandé en mouvement (notamment par le levier 47) par l'organe 8C de commande de la fonction chronographe (situé à quatre heures sur la pièce d'horlogerie 2). En d'autres termes, quand l'utilisateur active l'organe 8C de commande de la fonction chronographe (situé à quatre heures sur la pièce d'horlogerie 2), la force exercée par l'utilisateur est utilisée pour déplacer le premier marteau 133 pour entrer en contact avec la surface périphérique de la première came 127D.

La première came 127D est agencée pour, quand le premier marteau 133 bute contre la surface périphérique de la première came 127D, que la roue 127B menée soit déplacée à une position angulaire prédéfinie afin que l'indicateur 5B unique affiche la valeur de début des minutes de la fonction chronographe. Typiquement, en appuyant sur l'organe 8C de commande situé à quatre heures, le mécanisme 25 de contrôle est agencé pour activer la fonction chronographe. Plus précisément, le déplacement de l'organe 8C de commande de la fonction chronographe (situé à quatre heures sur la pièce d'horlogerie 2) par l'utilisateur entraîne le premier marteau 133 contre la surface périphérique de la première came 127D pour initialiser la valeur de la fonction chronographe par l'indicateur 5B (par exemple l'indicateur 5B des minutes est déplacé à douze heures).

Par ailleurs, la deuxième came 131C (en forme de cœur) est montée solidaire en rotation de l'arbre 135A planétaire. De plus, le deuxième marteau 143 (monté sur la deuxième plaque 134B) est commandé par le mouvement (notamment par le levier 45E de commande) de l'organe 8C de commande de la fonction chronographe (situé à quatre heures sur la pièce d'horlogerie 2). En d'autres termes, quand l'utilisateur active l'organe 8C de commande de la fonction chronographe (situé à quatre heures sur la pièce d'horlogerie 2), la force exercée par l'utilisateur est utilisée (via la bague 45) pour écarter le deuxième marteau 143 de la surface périphérique de la deuxième came 131C.

On comprend donc que tout déplacement relatif de la roue 122 menante par rapport à la roue 127B menée (bloquée par le dispositif 129 d'immobilisation) est enregistré par le dispositif 131 différentiel en déplaçant, via le train épicycloïdal 135 (deuxième roue 131B, satellites 135C, porte-satellite 135B, arbre 135A planétaire), la deuxième came 131C. Par conséquent, à tout moment à partir de l'activation de la fonction chronographe, c'est-à-dire avant et après le comptage du chronographe, tout déphasage de la roue 122 menante par rapport à la roue 127B est mémorisé par le déplacement dédié de la deuxième came 131C.

Ensuite, grâce au retour élastique au lâcher de l'organe 8C de commande de la fonction chronographe (situé à quatre heures sur la pièce d'horlogerie 2) par l'utilisateur, le mécanisme 25 de contrôle est agencé pour que le dispositif 129 d'immobilisation soit activé, c'est-à-dire que les butées 137A, 137B d'immobilisation soit contre la roue 127B menée afin d'empêcher tout déplacement de la roue 127B menée. En d'autres termes, au lâcher de l'organe 8C de commande de la fonction chronographe par l'utilisateur, la valeur initiale de l'indicateur 5B à la fonction chronographe est maintenue (par exemple l'indicateur 5B des secondes est déplacé à douze heures).

En position active de la fonction chronographe (c'est-à-dire en dehors de la fonction heure courante), l'organe 8D de commande de début / fin du comptage de la fonction chronographe (situé à deux heures sur la pièce d'horlogerie 2) peut être actionné par un utilisateur pour mesurer à la demande un temps (mode comptage), c'est-à-dire déplacer l'indicateur 5B unique des minutes. Le mécanisme 25 de contrôle est agencé pour, lors du premier actionnement de l'organe 8D de commande de début / fin du comptage de la fonction chronographe, que la mâchoire 137 du dispositif 129 d'immobilisation soit en position d'absence d'immobilisation et pour maintenir la position active de mémorisation du dispositif 131 différentiel. On comprend donc que, lors du premier actionnement de l'organe 8D de commande de début / fin du comptage de la fonction chronographe, l'indicateur 5B unique des minutes affiche alors (affichage traînant) un comptage des minutes de la fonction chronographe par le déplacement de la roue 122 menante via la friction avec la roue 127B menée (qui garde en mémoire le déphasage, c'est-à-dire l'angle différentiel de la roue 122 menante par rapport à la roue 127B menée pendant toute la durée où la fonction chronographe est active).

En position de mesure de la fonction chronographe, l'organe 8D de commande de début / fin du comptage de la fonction chronographe (situé à deux heures sur la pièce d'horlogerie 2) peut être actionné par un utilisateur pour arrêter à la demande la mesure du temps de la fonction chronographe, c'est-à-dire arrêter l'indicateur 5B unique des minutes à une position particulière choisie par l'utilisateur. Le mécanisme 25 de contrôle est agencé pour, lors du deuxième actionnement de l'organe 8D de commande de début / fin du comptage de la fonction chronographe, que la mâchoire 137 du dispositif 129 d'immobilisation soit en position d'immobilisation et pour maintenir la position active de mémorisation du dispositif 131 différentiel. On comprend donc que, lors du deuxième actionnement de l'organe 8D de commande de début / fin du comptage de la fonction chronographe, tout déplacement de la roue 127B menée est empêchée afin que l'indicateur 5B unique des minutes affiche une valeur immobile de comptage des minutes de la fonction chronographe choisie par l'utilisateur tout en vérifiant et mémorisant tout déphasage de la roue 122 menante par rapport à la roue 127B menée.

La fonction chronographe est donc à nouveau en mode arrêt. On comprend alors que la fonction chronographe peut à nouveau passer en mode comptage pour continuer le comptage de temps par l'indicateur 5B des minutes en actionnant à nouveau l'organe 8D de commande de début / fin du comptage de la fonction chronographe (situé à deux heures sur la pièce d'horlogerie 2). Alternativement, la fonction chronographe peut être réinitialisée en appuyant sur l'organe 8C de commande de la fonction chronographe (situé à quatre heures sur la pièce d'horlogerie 2). Le mode arrêt sera conservé mais l'indicateur 5B unique sera repositionné à sa valeur initiale, par exemple à douze heures, et le nouveau déphasage de la roue 122 menante par rapport à la roue 127B menée sera mémorisé par le dispositif 131 différentiel. Le mode comptage de la fonction chronographe peut être activé pour commencer le comptage de temps par l'indicateur 5B des minutes en actionnant à nouveau l'organe 8D de commande de début / fin du comptage de la fonction chronographe (situé à deux heures sur la pièce d'horlogerie 2).

Enfin, en position active de la fonction chronographe (c'est-à-dire aussi bien en mode comptage qu'en mode arrêt), l'organe 8B de commande de la fonction heure courante (situé à dix heures sur la pièce d'horlogerie 2) peut être actionné par un utilisateur pour afficher la valeur des minutes de l'heure courante par l'indicateur 5B unique des minutes. Le mécanisme 25 de contrôle est agencé pour, lors de l'actionnement de l'organe 8B de commande de la fonction heure courante (situé à dix heures sur la pièce d'horlogerie 2), que la mâchoire 137 du dispositif 129 d'immobilisation soit en position d'absence d'immobilisation et pour imposer la position inactive du dispositif 131 différentiel.

On comprend donc que, lors de l'actionnement de l'organe 8B de commande de la fonction heure courante (situé à dix heures sur la pièce d'horlogerie 2), le deuxième marteau 143 frappe contre la surface périphérique de la deuxième came 131C pour que cette dernière réinitialise sa position en entraînant la roue 127B menée (arbre 135A planétaire, porte-satellite 135B, satellites 135C, première roue 131A), notamment car la roue 122 menante est sensiblement immobile et incidemment également la deuxième roue 131B. En d'autres termes, le déphasage mémorisé par le dispositif 131 différentiel est appliqué à la roue 127B menée de sorte que les roues 122 menante et 127B menée se resynchronisent afin que l'indicateur 5B unique affiche à nouveau la valeur des minutes de l'heure courante. On comprend alors que la valeur des minutes de la fonction chronographe ne peut plus être à nouveau affichée et que l'appui sur l'organe 8C de commande de la fonction chronographe situé à quatre heures réinitialise l'indicateur 5B des minutes (par exemple à douze heures) pour être prêt à une nouvelle mesure du temps à la demande (fonction chronographe).

Préférentiellement, comme visible dans l'exemple des figures 15 et 16, le deuxième sous-ensemble 121 des minutes comporte un dispositif 151 de sécurité agencé pour compenser les jeux d'engrenages en particulier lorsque le système 1 d'affichage passe de la fonction chronographe à la fonction heure courante. Le dispositif 151 de sécurité permet notamment de limiter voire supprimer toute imprécision d'affichage de l'indicateur 5B unique des minutes lors de l'activation de la fonction heure courante.

Bien entendu, le dispositif 151 de sécurité est applicable à tout système 1 d'affichage avec un indicateur 5A, 5B, 5C muni d'au moins un dispositif 131 (et / ou 231 ci-après) différentiel, c'est-à-dire notamment ne comportant pas forcément de fonction chronographe, ne s'appliquant pas forcément à un indicateur unique entre deux fonctions et pouvant s'appliquer à une autre valeur horaire que les minutes.

En effet, il a été observé que le différentiel lui-même et les transmissions entre les roues 122 menante et 127B menée présentent des jeux d'engrenages qui peuvent légèrement décaler (quelques degrés) l'affichage de l'indicateur 5B unique des minutes. En particulier, les couples transitant dans le deuxième sous-ensemble 121 lors du retour en fonction heure courante sont ceux qui peuvent potentiellement engendrer les jeux les plus importants au moment où le déphasage mémorisé par le dispositif 131 différentiel est appliqué à la roue 127B menée.

Le dispositif 151 de sécurité comporte principalement un mobile 153 de contrainte et un dispositif 156 de commande. Plus précisément, dans l'exemple illustré aux figures 15 et 16, le dispositif 151 de sécurité est destiné à être monté entre le levier 46 (associé à l'organe 8B de commande de la fonction heure courante) et le mobile 127 de chronographe des minutes.

Ainsi, le dispositif 151 de sécurité est agencé pour être activé par l'organe 8B de commande de la fonction heure courante (situé à dix heures sur la pièce d'horlogerie 2). Le dispositif 156 de commande est agencé pour entraîner le mobile 153 de contrainte lorsque l'organe 8B de commande de la fonction heure courante est activé. Le dispositif 156 de commande comporte une bascule 155 de contrainte et un tiroir 157 de commande agencés pour orienter un doigt 157A de contrainte selon un chemin B (en pointillé) en boucle durant lequel le doigt 157A de contrainte entre en contact avec le mobile 153 de contrainte pour lui imposer une rotation selon un angle prédéfini tel que par exemple compris entre 5 et 30 degrés comme, par exemple, égal à 5 degrés, 10 degrés, 15 degrés, 20 degrés, 25 degrés ou 30 degrés. Le chemin B (en pointillé) en boucle est formé par une came 155B ménagé sur la bascule 155 contre laquelle le doigt 157A est guidé.

Comme expliqué ci-dessus, le levier 46, via notamment la bague 45, actionne la plaque 134B mais également le tiroir 157 de commande. Plus précisément, le tiroir 157 de commande est agencé pour imprimer une translation A (sens de la flèche des figures 15 et 16) ou -A (sens inverse de la flèche des figures 15 et 16) de commande en va-etvient lorsque l'organe 8B de commande de la fonction heure courante est activé. Ainsi, le mouvement de pivotement du levier 46 entraîne un mouvement de translation A du tiroir 157 de commande. Cette translation A pousse le doigt 157A de contrainte du tiroir 157 de commande contre la partie inférieure de la came 155B de la bascule 155 de contrainte. Le doigt 157A de contrainte est monté élastiquement en porte-à-faux grâce à un bras élastique s'étendant parallèlement à la direction de la translation A. La bascule 155 est agencée pour pivoter élastiquement (élément 155A élastique, par exemple ressort à boudin dans l'exemple des figures 15 et 16) par rapport à un point fixe du mouvement horloger 3 notamment grâce à la forme de la came 155B.

Par conséquent, à la fin de la translation A, le doigt 157A de contrainte a parcouru sensiblement la moitié du chemin B (en pointillés) et est passé au-dessus de la came 155B par retour élastique. Ainsi, au retour élastique de l'organe 8B de commande de la fonction heure courante, le levier 46 impose une translation -A au tiroir 157 de commande. Par cette translation -A, le doigt 157A de contrainte fini le chemin B (en pointillés) et entre en contact avec la deuxième roue 153B à rochet du mobile 153 de contrainte afin de lui appliquer une contrainte de rotation.

La deuxième roue 153B à rochet est couplée par friction (par exemple un ressort à friction) à une première roue 153A de contrainte qui est engrenée en permanence à la roue 127B menée. Ainsi, la contrainte de rotation exercée par la première roue 153A réduit tous les jeux d'engrenage du deuxième sous-ensemble 121. Le dispositif 151 de sécurité est configuré afin que la contrainte de rotation exercée par la première roue 153A soit supérieure à la contrainte nécessaire à supprimer les jeux d'engrenage du deuxième sous-ensemble 121. En d'autres termes, une fois les jeux d'engrenage supprimés, le dispositif 151 de sécurité est configuré pour que le reste de la contrainte générée soit déchargée par la friction de la deuxième roue 153B à rochet (cette dernière pivote relativement par rapport à la première roue 153A de contrainte avec le reste de la contrainte générée).

On comprend donc que, lors de l'actionnement de la fonction heure courante (l'organe 8B de commande situé à dix heures), le dispositif 151 de sécurité exerce par la première roue 153B une contrainte propre à mettre tous les engrenages du deuxième sous-ensemble 121 sous contrainte (ou sous tension) ce qui permet de limiter voire supprimer tout jeu d'engrenage notamment au moment où le déphasage mémorisé par le dispositif 131 différentiel est appliqué à la roue 127B menée. Le dispositif 151 de sécurité permet donc de limiter voire supprimer toute imprécision d'affichage de l'indicateur 5B unique des minutes lors de l'activation de la fonction heure courante.

Dans l'exemple illustré aux figures 11 et 12, le troisième sous-ensemble 221 du système 1 d'affichage est présenté. Le troisième sous-ensemble 221 est d'un fonctionnement proche du deuxième sous-ensemble 121 et concerne l'affichage alternatif des heures de la fonction heure courante ou de la fonction chronographe par le même indicateur 5A (une aiguille centrale dans l'exemple de la figure 1). Le troisième sous-ensemble 221 comporte principalement un mécanisme 223 de suivi de déphasage, un premier dispositif 229 d'immobilisation et le mécanisme 25 de contrôle afin de permettre le passage à la demande entre la fonction heure courante et la fonction chronographe (et entre les deux modes, c'est-à-dire départ et arrêt, de la fonction chronographe). Le troisième sous-ensemble 221 du système 1 d'affichage est destiné à être couplé à une roue 222 menante permettant le comptage des heures de la fonction heure courante. Dans l'exemple illustré aux figures 11 à 12, la roue 222 menante (tour complet en une heure) est couplée par le renvoi 222A à la roue 122 menante (tour complet en une minute) via une roue dédiée du dispositif 131 différentiel du deuxième sous-ensemble 121 pour simplifier le mécanisme 1 d'affichage dont l'exemple des figures 8 à 12 comportent les heures et les minutes (indicateurs 5A et 5B).

Le mécanisme 223 de suivi de déphasage comporte principalement un mobile 227 de chronographe des heures, un deuxième dispositif 249 d'immobilisation et un dispositif 231 différentiel. Dans l'exemple illustré aux figures 11 et 12, l'indicateur 5A unique des heures est fixé sur une roue 228 d'affichage (aiguille chassée à une extrémité d'un arbre 228A creux pivotant de la roue 228 d'affichage dans l'exemple de la figure 11, dans lequel sont reçus concentriquement l'arbre 27A et l'arbre 127A creux).

Le mobile 227 de chronographe des heures comporte une première roue 227B menée engrenée avec la roue 228 d'affichage. La première roue 227B menée est solidaire en rotation avec une deuxième roue 227C intermédiaire. Ainsi, la première roue 227B menée est couplée à la roue 222 menante par le dispositif 231 différentiel (plus précisément, par la deuxième roue 231B du dispositif 231 différentiel) et la deuxième roue 227C intermédiaire. Enfin, une première came 227D est fixée entre la première roue 227B menée et la deuxième roue 227C intermédiaire, et est destinée à coopérer avec un premier marteau 233 comme cela sera expliqué ci-dessous.

Avantageusement, cette configuration permet, en dehors de toute autre contrainte, à la roue 227B menée d'être synchronisée avec la rotation de la roue 222 menante. Ainsi, lorsque la fonction heure courante est activée en appuyant sur l'organe 8B de commande situé à dix heures, la première roue 227B menée est synchronisée avec la roue 222 menante afin que l'indicateur 5A unique affiche la valeur des heures de l'heure courante, c'est-à-dire copie l'angle de rotation de la roue des heures du rouage 9 de finissage dans l'exemple illustré aux figures 11 et 12.

Le premier dispositif 229 d'immobilisation comporte principalement une première bascule 237 munie d'une butée 237A d'immobilisation de la première roue 227B menée et incidemment de la roue 228 d'affichage. Le premier dispositif 229 d'immobilisation est agencé pour faire évoluer la bascule 237 entre une position d'immobilisation afin d'empêcher tout déplacement de la première roue 227B menée et incidemment de la roue 228 d'affichage, et une position d'absence d'immobilisation dans laquelle la première roue 227B menée et incidemment de la roue 228 d'affichage, est libre de toute contrainte du premier dispositif 229 d'immobilisation.

Le deuxième dispositif 249 d'immobilisation comporte principalement une deuxième bascule 257 munie d'une butée 257A d'immobilisation du volant 231D d'immobilisation. Le deuxième dispositif 249 d'immobilisation est agencé pour faire évoluer la bascule 257 entre une position d'immobilisation afin d'empêcher tout déplacement du volant 231D d'immobilisation et incidemment de la deuxième came 231C, et une position d'absence d'immobilisation dans laquelle le volant 231D d'immobilisation et incidemment de la deuxième came 231C, est libre de toute contrainte du deuxième dispositif 249 d'immobilisation.

Le dispositif 231 différentiel est destiné à sélectivement permettre à la première roue 227B menée d'être entraînée en rotation de manière solidaire avec la roue 222 menante afin que l'indicateur 5A unique des heures affiche un comptage des heures de la fonction chronographe par le déplacement de la roue 222 menante. De manière similaire au dispositif 131 différentiel des minutes, le dispositif 231 différentiel des heures comporte principalement des première 231A et deuxième 231B roues et un train épicycloïdal. Le dispositif 231 différentiel est agencé pour mémoriser, avantageusement, tout déplacement relatif de la roue 222 menante par rapport à la première roue 227B menée et incidemment de la roue 228 d'affichage. En d'autres termes, le dispositif 231 différentiel quantifie le déphasage entre les roues 222 menante et la roue 227B menée, c'est-à-dire se déplace de l'angle de rotation différentiel entre les roues 222 menante et 227B menée, et est capable de restituer ce déphasage lors du passage de la fonction chronographe vers la fonction heure courante pour afficher la valeur des heures de la fonction heure courante par l'indicateur 5A unique des heures.

Dans l'exemple illustré aux figures 11 et 12, le train épicycloïdal des heures n'est pas visible mais est de configuration similaire à celui 135 des minutes, c'est-à-dire notamment est monté à friction entre les première 231A et deuxième 231B roues. Ainsi, un arbre planétaire sert d'élément de pivotement aux première 231A et deuxième 231B roues, c'est-à-dire ces dernières sont montées libres en rotation autour de l'arbre planétaire. En outre, un porte-satellite est monté solidaire en rotation avec l'arbre planétaire et supporte au moins deux satellites. Chaque satellite s'engrène, en partie supérieure, avec une première couronne périphérique et, en partie inférieure, avec une deuxième couronne périphérique.

De manière similaire à l'exemple de la figure 8, le diamètre externe crénelé (plots de friction) de la première couronne périphérique est monté contre le diamètre interne lisse de la première roue 231A. De manière similaire, le diamètre externe crénelé (plots de friction) de la deuxième couronne périphérique est monté contre le diamètre interne lisse de la deuxième roue 231B. De plus, la deuxième roue 227C intermédiaire est couplée à la denture externe de la première roue 231A. Enfin, une deuxième came 231C est fixée sur l'arbre planétaire du dispositif 231 différentiel et destinée à coopérer avec un deuxième marteau 243 comme cela sera expliqué ci-dessous pour passer entre une position active de mémorisation du dispositif 231 différentiel (deuxième marteau 243 écarté de la deuxième came 231C) et une position inactive (deuxième marteau 243 contre la deuxième came 231C) du dispositif 231 différentiel.

Ainsi, lorsque la fonction heure courante est activée en appuyant sur l'organe 8B de commande situé à dix heures, le mécanisme 223 de suivi de déphasage est agencé pour imposer la position d'absence d'immobilisation de la première butée 237A et une position inactive du dispositif 231 différentiel afin que l'indicateur 5A unique affiche la valeur des heures de l'heure courante, c'est-à-dire copie l'angle de rotation de la roue des heures du rouage 9 de finissage dans l'exemple illustré aux figures 11 et 12.

En outre, lorsque la fonction chronographe est activée en appuyant sur l'organe 8C de commande situé à quatre heures, le mécanisme 223 de suivi de déphasage est agencé pour imposer la position d'immobilisation de la première butée 237A d'immobilisation, la position d'absence d'immobilisation de la deuxième butée 257A d'immobilisation et la position active de mémorisation du dispositif 231 différentiel afin que l'indicateur 5A unique des heures affiche une position fixe de début de comptage des heures de la fonction chronographe (par exemple à douze heures). On comprend donc que tout déplacement relatif de la roue 222 menante par rapport à la première roue 227B menée (bloquée par le dispositif 229 d'immobilisation) est enregistré par le dispositif 231 différentiel en déplaçant, via le train épicycloïdal (deuxième roue 231B, satellites, porte-satellite, arbre planétaire), la deuxième came 231C.

Ensuite, lorsque le début du comptage de la fonction chronographe est activé en appuyant une première fois sur l'organe 8D de commande situé à deux heures, le mécanisme 223 de suivi de déphasage est agencé pour imposer la position d'absence d'immobilisation de la première butée 237A d'immobilisation, la position d'immobilisation de deuxième butée 257A d'immobilisation et pour maintenir la position active de mémorisation du dispositif 231 différentiel. L'indicateur 5A unique des heures affiche alors (affichage traînant) un comptage des heures de la fonction chronographe par le déplacement de la roue 222 menante via le dispositif 131 différentiel (deuxième roue 231B, satellites, première roue 231A) et la première roue 227B menée et incidemment de la roue 228 d'affichage, tout en gardant le déphasage, c'est-à-dire l'angle différentiel de la roue 222 menante, entre l'activation de la fonction chronographe en appuyant sur l'organe 8C de commande situé à quatre heures et le début du comptage de la fonction chronographe activé en appuyant une première fois sur l'organe 8D de commande situé à deux heures.

Enfin, lorsque l'arrêt du comptage de la fonction chronographe est activée en appuyant une deuxième fois sur l'organe 8D de commande situé à deux heures, le mécanisme 223 de suivi de déphasage est agencé pour imposer à nouveau la position d'immobilisation de la première butée 237A d'immobilisation, la position d'absence d'immobilisation de la deuxième butée 257A d'immobilisation (notamment par la denture D1 du mobile 25A à colonnes coopérant avec le crochet 257B de la deuxième bascule 257) et pour maintenir la position active de mémorisation du dispositif 131 différentiel afin que l'indicateur 5A unique des heures affiche une position fixe du comptage effectué des heures de la fonction chronographe. Par conséquent, tout déphasage de la roue 222 menante par rapport à la première roue 227B menée et incidemment de la roue 228 d'affichage, est toujours vérifié et mémorisé par le déplacement dédié de la deuxième came 231C.

Le mécanisme 25 de contrôle du système 1 d'affichage permet notamment de commander les sous-ensembles tels que les fonctions du troisième sous-ensemble 221 des heures. Le mécanisme 25 de contrôle comporte principalement un premier ensemble premier marteau 233 - première came 227D des heures, un deuxième ensemble deuxième marteau 243 - deuxième came 231C des minutes, un mobile 25A à colonnes, l'organe 8B de commande de la fonction heure courante (situé à dix heures sur la pièce d'horlogerie 2), l'organe 8C de commande de la fonction chronographe (situé à quatre heures sur la pièce d'horlogerie 2) et l'organe 8D de commande de début / fin du comptage de la fonction chronographe (situé à deux heures sur la pièce d'horlogerie 2).

Comme expliqué ci-dessus, préférentiellement, le mécanisme 25 de contrôle comporte un dispositif 26 de sécurité qui peut sélectivement, suivant la fonction active du système 1 d'affichage, bloquer au moins un des organes 8B, 8C, 8D de commande afin d'éviter toute mauvaise commande de l'utilisateur qui pourrait éventuellement induire une détérioration de pièces.

Dans l'exemple illustré aux figures 11 et 12, la première came 227D (en forme de cœur) est montée solidaire en rotation de la première roue 227B menée. En outre, le premier marteau 233 (monté sur la première plaque 134A) est commandé en mouvement (notamment par le levier 47) par l'organe 8C de commande de la fonction chronographe (situé à quatre heures sur la pièce d'horlogerie 2). En d'autres termes, quand l'utilisateur active l'organe 8C de commande de la fonction chronographe (situé à quatre heures sur la pièce d'horlogerie 2), la force exercée par l'utilisateur est utilisée pour déplacer le premier marteau 233 pour entrer en contact avec la surface périphérique de la première came 227D.

La première came 227D est agencée pour, quand le premier marteau 233 bute contre la surface périphérique de la première came 227D, que la première roue 227B menée et incidemment de la roue 228 d'affichage, soit déplacée à une position angulaire prédéfinie afin que l'indicateur 5A unique affiche la valeur de début des heures de la fonction chronographe. Typiquement, en appuyant sur l'organe 8C de commande situé à quatre heures, le mécanisme 25 de contrôle est agencé pour activer la fonction chronographe. Plus précisément, le déplacement de l'organe 8C de commande de la fonction chronographe (situé à quatre heures sur la pièce d'horlogerie 2) par l'utilisateur entraîne le premier marteau 233 contre la surface périphérique de la première came 227D pour initialiser la valeur de la fonction chronographe par l'indicateur 5A (par exemple l'indicateur 5A des heures est déplacé à douze heures).

Par ailleurs, la deuxième came 231C (en forme de cœur) est montée solidaire en rotation de l'arbre planétaire. De plus, le deuxième marteau 243 (monté sur la deuxième plaque 134B) est commandé par le mouvement (notamment par le levier 45E de commande) de l'organe 8C de commande de la fonction chronographe (situé à quatre heures sur la pièce d'horlogerie 2). En d'autres termes, quand l'utilisateur active l'organe 8C de commande de la fonction chronographe (situé à quatre heures sur la pièce d'horlogerie 2), la force exercée par l'utilisateur est utilisée (via la bague 45) pour écarter le deuxième marteau 243 de la surface périphérique de la deuxième came 231C.

On comprend donc que tout déplacement relatif de la roue 222 menante par rapport à la première roue 227B menée (bloquée par le dispositif 129 d'immobilisation), et incidemment de la roue 228 d'affichage, est enregistré par le dispositif 231 différentiel en déplaçant, via le train épicycloïdal (deuxième roue 231B, satellites, porte-satellite, arbre planétaire), la deuxième came 231C.

Ensuite, grâce au retour élastique au lâcher de l'organe 8C de commande de la fonction chronographe (situé à quatre heures sur la pièce d'horlogerie 2) par l'utilisateur, le mécanisme 25 de contrôle est agencé pour que le dispositif 229 d'immobilisation soit activé, c'est-à-dire que la première butée 237A d'immobilisation soit contre la deuxième roue 227C intermédiaire afin d'empêcher tout déplacement de la première roue 227B menée et incidemment de la roue 228 d'affichage. Dans le même temps, le mécanisme 25 de contrôle est agencé pour que le dispositif 249 d'immobilisation soit désactivé, c'est-à-dire que la deuxième butée 257A d'immobilisation soit écarté du volant 231D d'immobilisation afin d'autoriser tout déplacement de l'arbre planétaire et incidemment de la deuxième came 231C. En d'autres termes, au lâcher de l'organe 8C de commande de la fonction chronographe par l'utilisateur, la valeur initiale de l'indicateur 5A à la fonction chronographe est maintenue (par exemple l'indicateur 5A des secondes est déplacé à douze heures) et le déphasage par rapport à la roue 222 menante est vérifié et mémorisé.

En position active de la fonction chronographe (c'est-à-dire en dehors de la fonction heure courante), l'organe 8D de commande de début / fin du comptage de la fonction chronographe (situé à deux heures sur la pièce d'horlogerie 2) peut être actionné par un utilisateur pour mesurer à la demande un temps (mode comptage), c'est-à-dire déplacer l'indicateur 5A unique des heures. Le mécanisme 25 de contrôle est agencé pour, lors du premier actionnement de l'organe 8D de commande de début / fin du comptage de la fonction chronographe, que la première butée 237A d'immobilisation du dispositif 229 d'immobilisation soit en position d'absence d'immobilisation, la deuxième butée 257A d'immobilisation soit en position d'immobilisation (notamment par la denture D1 du mobile 25A à colonnes coopérant avec le crochet 257B de la deuxième bascule 257) et pour maintenir la position active de mémorisation du dispositif 231 différentiel (deuxième marteau 243 écarté de la deuxième came 231C). On comprend donc que, lors du premier actionnement de l'organe 8D de commande de début / fin du comptage de la fonction chronographe, l'indicateur 5A unique des heures affiche alors (affichage traînant) un comptage des heures de la fonction chronographe par le déplacement de la roue 222 menante via le dispositif 231 différentiel (deuxième roue 231B, satellites, première roue 231A, deuxième roue 227C intermédiaire) de la première roue 227B menée et incidemment de la roue 228 d'affichage, tout en gardant en mémoire le déphasage, c'est-à-dire l'angle différentiel de la roue 222 menante par rapport à la première roue 227B menée pendant toute la durée où la fonction chronographe est active.

En position de mesure de la fonction chronographe, l'organe 8D de commande de début / fin du comptage de la fonction chronographe (situé à deux heures sur la pièce d'horlogerie 2) peut être actionné par un utilisateur pour arrêter à la demande la mesure du temps de la fonction chronographe, c'est-à-dire arrêter l'indicateur 5A unique des heures à une position particulière choisie par l'utilisateur. Le mécanisme 25 de contrôle est agencé pour, lors du deuxième actionnement de l'organe 8D de commande de début / fin du comptage de la fonction chronographe, que la première butée 237A d'immobilisation du dispositif 229 d'immobilisation soit en position d'immobilisation, la deuxième butée 257A d'immobilisation soit en position d'absence d'immobilisation (notamment par la denture D1 du mobile 25A à colonnes coopérant avec le crochet 257B de la deuxième bascule 257) et pour maintenir la position active de mémorisation du dispositif 231 différentiel (deuxième marteau 243 écarté de la deuxième came 231C). On comprend donc que, lors du deuxième actionnement de l'organe 8D de commande de début / fin du comptage de la fonction chronographe, tout déplacement de la première roue 227B menée et incidemment de la roue 228 d'affichage, est empêchée afin que l'indicateur 5A unique des heures affiche une valeur immobile de comptage des heures de la fonction chronographe choisie par l'utilisateur tout en vérifiant et mémorisant tout déphasage de la roue 222 menante par rapport à la première roue 227B menée et incidemment de la roue 228 d'affichage.

La fonction chronographe est donc à nouveau en mode arrêt. On comprend alors que la fonction chronographe peut à nouveau passer en mode comptage pour continuer le comptage de temps par l'indicateur 5A des heures en actionnant à nouveau l'organe 8D de commande de début / fin du comptage de la fonction chronographe (situé à deux heures sur la pièce d'horlogerie 2). Alternativement, la fonction chronographe peut être réinitialisée en appuyant sur l'organe 8C de commande de la fonction chronographe (situé à quatre heures sur la pièce d'horlogerie 2). Le mode arrêt sera conservé mais l'indicateur 5C unique sera repositionné à sa valeur initiale, par exemple à douze heures. Le mode comptage de la fonction chronographe peut être activé pour commencer le comptage de temps par l'indicateur 5A des heures en actionnant à nouveau l'organe 8D de commande de début / fin du comptage de la fonction chronographe (situé à deux heures sur la pièce d'horlogerie 2).

Enfin, en position active de la fonction chronographe (c'est-à-dire aussi bien en mode comptage qu'en mode arrêt), l'organe 8B de commande de la fonction heure courante (situé à dix heures sur la pièce d'horlogerie 2) peut être actionné par un utilisateur pour afficher la valeur des heures de l'heure courante par l'indicateur 5A unique des heures. Le mécanisme 25 de contrôle est agencé pour, lors de l'actionnement de l'organe 8B de commande de la fonction heure courante (situé à dix heures sur la pièce d'horlogerie 2), que la première butée 237A d'immobilisation du dispositif 229 d'immobilisation soit en position d'absence d'immobilisation et pour imposer la position inactive du dispositif 231 différentiel.

On comprend donc que, lors de l'actionnement de l'organe 8B de commande de la fonction heure courante (situé à dix heures sur la pièce d'horlogerie 2), la force exercée par l'utilisateur est utilisée pour frapper le deuxième marteau 243 contre la surface périphérique de la deuxième came 231C pour que cette dernière réinitialise sa position en entraînant la première roue 227B menée et incidemment de la roue 228 d'affichage (arbre planétaire, porte-satellite, satellites, première roue 231A, deuxième roue 227C intermédiaire), notamment car la roue 222 menante est sensiblement immobile et incidemment également la deuxième roue 231B. En d'autres termes, le déphasage mémorisé par le dispositif 231 différentiel est appliqué à la première roue 227B menée et incidemment de la roue 228 d'affichage, de sorte que les roues 222 menante et 227B menée se resynchronisent afin que l'indicateur 5A unique affiche à nouveau la valeur des heures de l'heure courante. On comprend alors que la valeur des heures de la fonction chronographe ne peut plus être à nouveau affichée et que l'appui sur l'organe 8C de commande de la fonction chronographe situé à quatre heures réinitialise l'indicateur 5A des heures (par exemple à douze heures) pour être prêt à une nouvelle mesure du temps à la demande (fonction chronographe).

L'invention n'est pas limitée aux modes de réalisation et variantes présentés et d'autres modes de réalisation et variantes apparaîtront clairement à l'homme du métier. Ainsi, les réalisations ci-dessus sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées et/ou interchangées pour fournir d'autres réalisations. À titre nullement limitatif, il peut être envisagé de découpler des fonctionnalités sur plusieurs composants différents, tels, par exemple, le découplage de la première came 227D de la roue 228 qui porte l'indicateur 5A unique des heures comme expliqué ci-dessus et l'appliquer à la première came 127D pour la monter déportée de la roue 127B qui porte l'indicateur 5B unique des minutes.

Dans un autre exemple illustré aux figures 17 et 18, une variante de réalisation du premier sous-ensemble 21 du système 1 d'affichage est présentée. Les références pour les éléments identiques à l'exemple des figures 4 à 7 sont gardés. On peut constater que le mobile 27 de chronographe ne comporte plus que l'ensemble première came 32 - suiveur 33 de la première came 32 et que la roue 27B menée et la deuxième came 35 ont été découplés sans sortir du cadre de l'invention. Ainsi, une roue 28 de renvoi est utilisée pour transmettre les mouvements à la roue 27B menée. Cette configuration permet avantageusement de délocaliser le dispositif 29 d'immobilisation de manière plus écartée du mobile 27 de chronographe des secondes ce qui permet avantageusement un affichage des secondes décentré. Toutefois, le fonctionnement expliqué pour l'exemple des figures 4 à 7 reste totalement identique.

En outre, le doigt 38 de commande peut être concentrique avec le mobile 25A à colonnes ce qui permet de rendre davantage compact le mécanisme 1 d'affichage. Toutefois, le fonctionnement expliqué pour l'exemple des figures 4 à 7 reste totalement identique. Seule la forme du levier 37C de la bascule 37 est adaptée à la localisation du doigt 38 de commande.

À l'inverse des composants peuvent être regroupés suivant le mode de réalisation prévu tel que le nombre d'indicateurs 5A, 5B, 5C prévus. Ainsi, dans l'exemple expliqué ci-dessus, les marteaux 143, 243 peuvent être formés sur la même plaque 134B de commande ou non. De manière similaire, les marteaux 133, 233 peuvent être formés sur la même plaque 134A de commande ou non. À titre d'exemple nullement limitatif, la figure 19 présente un exemple de variante de deuxième et troisième sous-ensembles du système d'affichage dans lesquels les dispositifs 129 et 229 d'immobilisation sont couplés. Plus précisément, la bascule 237 munie de la butée 237A d'immobilisation est montée fixe sur la première plaque 129A. De fait, lors de l'actionnement des dispositifs 129 et 229 d'immobilisation, la roue 127B menée et la deuxième roue 227C intermédiaire sont immobilisées à l'aide des mêmes plaques 129A, 129B ce qui permet de rendre davantage compact le mécanisme 1 d'affichage.

Dans les exemples cités ci-dessus, dans la mesure où des indicateurs 5A et 5B sont utilisés, les deuxième et troisième sous-ensembles 121, 221 sont reliés par le rouage 222A (comportant la roue 222 menante) pour n'utiliser qu'une seule roue 122 menante reliée au rouage 9 de finissage. Selon une autre variante, deux roues 122, 222 menantes distinctes pourraient être reliées au même rouage 9 de finissage. Ainsi, le rouage 222A de renvoi pourrait être retiré notamment si seuls les minutes (indicateur 5B) sont désirées, c'est-à-dire sans les heures (indicateur 5A) sans sortir du cadre de l'invention.

Bien entendu, d'autres types d'afficheurs / indicateurs que ceux décrits ci-dessus peuvent être prévus tels qu'un cylindre, une sphère, une bande, un anneau, une ou plusieurs aiguilles respectivement pointeurs ou un ou plusieurs disques en mode de fonctionnement linéaire, continue, discontinue, intermittente ou rétrograde avec saut semi-instantané ou instantané et/ou en combinaison avec ces types d'afficheur énumérés sans sortir du cadre de l'invention.

### LISTE DES RÉFÉRENCES

- 1 -: Système d'affichage
- 2 -: pièce d'horlogerie
- 3 -: mouvement horloger
- 3A -: platine
- 4 -: oscillateur
- 5A -: indicateur des heures
- 5B -: indicateur des minutes
- 5C -: indicateur des secondes
- 8A -: couronne
- 8B -: organe de commande de la fonction heure courante
- 8C -: organe de commande de la fonction chronographe
- 8D -: organe de commande de début / fin du comptage
- 9 -: rouage de finissage
- 21 -: premier sous-ensemble des secondes
- 22 -: roue menante
- 23 -: mécanisme de couplage sélectif
- 25 -: mécanisme de contrôle
- 25A -: mobile à colonnes
- 26 -: dispositif de sécurité
- 27 -: mobile de chronographe des secondes
- 27A -: arbre
- 27B -: roue menée
- 28 -: roue de renvoi
- 29 -: dispositif d'immobilisation
- 31 -: dispositif d'embrayage
- 32 -: première came
- 33 -: suiveur de première came
- 33A -: levier
- 33B -: élément élastique
- 34 -: ressort à friction
- 35 -: deuxième came
- 37 -: bascule
- 37A -: butée d'immobilisation
- 37B -: crochet
- 37C -: levier de commande
- 38 -: doigt de commande
- 38A -: levier de commande
- 39 -: levier
- 39A -: palpeur
- 41 -: pignon double
- 41A -: pignon supérieur
- 41B -: pignon inférieur
- 43 -: marteau
- 45 -: bague
- 45A -: crochet
- 45B -: premier évidement
- 45C -: deuxième évidement
- 45D -: butée
- 45E -: levier de commande
- 46 -: levier
- 46A -: cheville
- 47 -: levier
- 47A -: cheville
- 48 -: levier
- 48A -: crochet
- 48B -: arrêt
- 121 -: deuxième sous-ensemble des minutes
- 122 -: roue menante
- 123 -: mécanisme de suivi de déphasage
- 127 -: mobile de chronographe des minutes
- 127A -: arbre creux
- 127B -: roue menée
- 127D -: première came
- 129 -: dispositif d'immobilisation
- 129A -: première plaque
- 129B -: deuxième plaque
- 129C -: pignon
- 129D -: élément élastique
- 131 -: dispositif différentiel
- 131A -: première roue
- 131B -: deuxième roue
- 131C -: deuxième came
- 133 -: premier marteau
- 134A -: première plaque de marteaux
- 134B -: deuxième plaque de marteaux
- 135 -: train épicycloïdal
- 135A -: arbre planétaire
- 135B -: porte-satellite
- 135C -: satellites
- 135D -: première couronne périphérique
- 135E -: deuxième couronne périphérique
- 137 -: mâchoire
- 137A -: première butée d'immobilisation
- 137B -: deuxième butée d'immobilisation
- 143 -: deuxième marteau
- 151 -: dispositif de sécurité
- 153 -: mobile de contrainte
- 153A -: première roue
- 153B: -deuxième roue à rochet
- 155 -: bascule de contrainte
- 155A -: élément élastique
- 155B -: came
- 156 -: dispositif de commande
- 157 -: tiroir de commande
- 157A -: doigt de contrainte
- 221 -: troisième sous-ensemble des heures
- 222 -: roue menante
- 222A -: rouage de renvoi
- 223 -: mécanisme de suivi de déphasage
- 227 -: mobile de chronographe des heures
- 227B -: première roue menée
- 227C -: deuxième roue intermédiaire
- 227D -: première came
- 229 -: premier dispositif d'immobilisation
- 228 -: roue d'affichage
- 228A -: arbre creux
- 231 -: dispositif différentiel
- 231A -: première roue
- 231B -: deuxième roue
- 231C -: deuxième came
- 231D -: volant d'immobilisation
- 233 -: premier marteau
- 237 -: bascule
- 237A -: butée d'immobilisation
- 243 -: deuxième marteau
- 249 -: deuxième dispositif d'immobilisation
- 257 -: deuxième bascule
- 257A -: deuxième butée d'immobilisation
- 257B -: crochet
- A -: mouvement de translation
- B -: chemin
- D1 -: première denture
- D2 -: deuxième denture
- D3 -: troisième denture

## Revendications

1. Système (1) d'affichage pour une pièce d'horlogerie (2) mécanique comportant un mouvement horloger (3) mécanique agencé pour compter le temps, fonction dite heure courante, permettant d'afficher au moins une valeur temporelle à l'aide d'un indicateur (5A, 5B), **caractérisé en ce que** le système (1) d'affichage comporte au moins un sous-ensemble (121, 221) couplé au mouvement horloger (3) et comportant un mécanisme (25) de contrôle pour sélectivement mesurer une durée, fonction dite chronographe, permettant ladite même valeur temporelle d'être alternativement affichée à l'aide d'un indicateur (5A, 5B) unique pour chacune des fonctions heure courante et chronographe et **en ce que** ledit au moins un sous-ensemble (121, 221) comporte un mécanisme (123, 223) de suivi de déphasage agencé pour surveiller mécaniquement le décalage angulaire entre une roue (122, 222) menante du mouvement horloger (3) et une roue (127B, 227B) menée dudit au moins un sous-ensemble (121, 221) permettant à la roue (127B, 227B) menée, commandant le déplacement de l'indicateur (5A, 5B) unique, d'être déplacée, lors du passage de la fonction chronographe à la fonction heure courante, selon ledit décalage angulaire afin que l'indicateur (5A, 5B) unique affiche la fonction heure courante.

2. Système (1) d'affichage selon la revendication précédente, dans lequel le mécanisme (123, 223) de suivi de déphasage comporte un dispositif (131, 231) différentiel monté entre la roue (122, 222) menante et la roue (127B, 227B) menée et agencé pour mémoriser tout décalage angulaire entre la roue (122, 222) menante et la roue (127B, 227B) menée quand la fonction chronographe est active.

3. Système (1) d'affichage selon la revendication précédente, dans lequel le dispositif (131, 231) différentiel comporte un train (135) épicycloïdal monté entre une première (131A) roue et une deuxième (131B) roue, la première (131A) roue étant reliée à la roue (127B, 227B) menée et la deuxième (131B) roue étant reliée à la roue (122, 222) menante, le train (135) épicycloïdal étant agencé pour mémoriser l'angle de rotation différentiel entre la roue (122, 222) menante et la roue (127B, 227B) menée quand la fonction chronographe est active et restituer ce déphasage lors du passage de la fonction chronographe vers la fonction heure courante afin que l'indicateur (5A, 5B) unique affiche la fonction heure courante.

4. Système (1) d'affichage selon la revendication 2 ou 3, dans lequel le dispositif (131, 231) différentiel est contrôlé par un ensemble came (131C, 231C) - marteau (143, 243) commandé par le mécanisme (25) de contrôle et agencé pour restituer le décalage angulaire mémorisé à la roue (127B, 227B) menée lorsque le marteau (143, 243) frappe la came (131C, 231C) afin que l'indicateur (5A, 5B) unique affiche la fonction heure courante.

5. Système (1) d'affichage selon l'une quelconque des revendications précédentes, dans lequel ledit au moins un sous-ensemble (121, 221) comporte un dispositif (129, 229) d'immobilisation de la roue (127B, 227B) menée commandé par le mécanisme (25) de contrôle afin que l'indicateur (5A, 5B) unique affiche une position fixe de comptage de la fonction chronographe.

6. Système (1) d'affichage selon la revendication précédente, dans lequel le dispositif (129, 229) d'immobilisation comporte au moins une butée (137A, 137B, 237A) d'immobilisation agencée pour évoluer entre une position d'immobilisation afin d'empêcher tout déplacement de la roue (127B, 227B) menée et une position d'absence d'immobilisation dans laquelle la roue (127B, 227B) menée est libre de toute contrainte du dispositif (129, 229) d'immobilisation.

7. Système (1) d'affichage selon l'une quelconque des revendications précédentes, dans lequel la roue (127B, 227B) menée est contrôlée par un ensemble came (127D, 227D) - marteau (133, 233) commandé par le mécanisme (25) de contrôle et agencé pour déplacer à une position angulaire prédéfinie la roue (127B, 227B) menée lorsque le marteau (133, 233) frappe la came (127D, 227D) afin que l'indicateur (5A, 5B) unique affiche une valeur de début de comptage de la fonction chronographe.

8. Système (1) d'affichage selon l'une quelconque des revendications précédentes, dans lequel ladite au moins une valeur temporelle est l'heure ou la minute.

9. Pièce d'horlogerie (2) **caractérisée en ce qu'**elle comprend le système (1) d'affichage selon l'une quelconque des revendications précédentes.

10. Pièce d'horlogerie (2) selon la revendication précédente, comprenant un premier sous-ensemble (121) dans lequel la valeur temporelle est la minute et un deuxième sous-ensemble (221) dans lequel la valeur temporelle est l'heure.
